# EUROPÄISCHE PATENTSCHRIFT

(11) **EP 4 493 369 B1**
(45) Veröffentlichungstag und Bekanntmachung des Hinweises auf die Patenterteilung: **18.02.2026**
(21) Anmeldenummer: 23790272.1
(22) Anmeldetag: 13.10.2023
(51) Int. Cl.: B26D 7/18

(54) **VORRICHTUNG, BEARBEITUNGSMASCHINE UND VERFAHREN ZUR NUTZENTRENNUNG**
DEVICE, MACHINE AND METHOD FOR SEPARATING BLANKS
DISPOSITIF, MACHINE ET MÉTHODE POUR LA SÉPARATION DE POSES

(30) Priorität: 19.10.2022 DE 102022127367
(43) Veröffentlichungstag der Anmeldung: 22.01.2025
(73) Patentinhaber: Koenig & Bauer AG, 97080 Würzburg (DE)
(72) Erfinder: BORMANN, Erik, 01723 Kesselsdorf (DE); MIZUTANI, Jun, Yao city Osaka, 581-0038 (JP)
(74) Vertreter: Koenig & Bauer AG
(86) Internationale Anmeldenummer: PCT/EP2023/078499
(87) Internationale Veröffentlichungsnummer: WO 2024/083678

(56) Entgegenhaltungen:
- WO-A1-2021/233668
- DE-B3- 102018 219 716
- DE-T2- 60 021 833
- JP-A- 2017 052 048

## Beschreibung

Die Erfindung betrifft eine Vorrichtung zur Nutzentrennung gemäß dem Oberbegriff des Anspruches 1, eine Bearbeitungsmaschine gemäß dem Oberbegriff des Anspruches 9 und ein Verfahren zum Nutzentrennen gemäß dem Oberbegriff des Anspruches 10.

Bei der Herstellung von Verpackungen werden bahn- oder bogenförmige Materialien verarbeitet. In mehreren Bearbeitungsschritten werden die Bogen beispielsweise bedruckt, geprägt, gerillt, perforiert, gestanzt, geschnitten, geheftet, geklebt und beispielsweise zu Verpackungen gefaltet. Zur optimalen Ausnutzung der Fläche eines Bogens werden in der Regel mehrere gleiche oder unterschiedliche Exemplare, z. B. eines Plakats, einer Faltschachtel oder einer Verpackung, auf einen gemeinsamen Bogen gedruckt und anschließend gestanzt. Diese Exemplare werden als Nutzen bezeichnet.

Eine Bogenbearbeitungsmaschine kann verschiedene Bearbeitungsschritte wie beispielsweise Bedrucken, Schneiden, Prägen, Rillen, Stanzen, Perforieren, Kleben und/oder Heften umfassen. Häufig weisen solche Bogenbearbeitungsmaschinen auch Inspektionseinrichtungen auf. Üblicherweise werden Bogen in Bearbeitungsmaschinen mit formgebundenen Stanz- und Schneideinrichtungen bearbeitet und zurechtgeschnitten.

Eine solche Bearbeitungsmaschine ist beispielsweise als Stanz-, Schneid-, Perforier-, Präge- und/oder Rillmaschine ausgebildet. Wenn im Folgenden eine solche Bearbeitungsmaschine als Stanze- und/oder Stanzmaschine bezeichnet wird, ist insbesondere auch eine Schneid-, Perforier-, Präge- und/oder Rillmaschine gemeint. Dabei gibt es bei formgebundenen Systemen neben Rotationsstanzen auch Flachstanzen, insbesondere Flachbettstanzen. In diesen werden durch eine sich zyklisch wiederholende Bewegung mehrere Bogen nacheinander bearbeitet. Bevorzugt werden die Bogen mit einem Transportsystem, bevorzugt Kettengreifersystem, weitestgehend horizontal durch die Bearbeitungsmaschine bewegt. Neben einem Stanzaggregat weist eine solche Maschine üblicherweise auch andere Aggregate wie z. B. ein Bogenanlageaggregat, ein Bogenauslageaggregat, ein Ausbrechaggregat, ein Bogeneinlageaggregat, ein Nutzentrennaggregat und ein Reststückauslageaggregat auf.

Nachteilig an der Technologie ist, dass sie in der Geschwindigkeit begrenzt ist. Zur Zeit liegen die erreichbaren Geschwindigkeiten etwa bei 10.000 Bogen/Stunde. Die Ursache ist physikalisch begründet und liegt im diskontinuierlichen Bewegungsprozess des zu stanzenden Bogens. Der Bogen wird in jedem Aggregat der Flachbettstanze zum Stillstand gebracht und muss dann für den Transport zum nächsten Aggregat wieder auf Arbeitsgeschwindigkeit beschleunigt werden. Diese Brems- und Beschleunigungsvorgänge belasten das Gefüge des gestanzten Bogens und lassen deshalb keine größeren Verarbeitungsgeschwindigkeiten zu.

Durch den Einsatz von Rotationsstanzmaschinen können aufgrund des kontinuierlichen Bewegungsprozesses wesentlich höhere Produktionsgeschwindigkeiten erreicht werden. Rotationsstanzmaschinen können beispielsweise mit den Modulen Stanzwerk, Rillwerk, Prägewerk und Ausbrechwerk ausgestattet sein. Eine solche Rotationsstanze ist beispielsweise aus der WO 2017/089420 A2 bekannt.

Die DE 10 2018 219 716 B3 zeigt eine bogenverarbeitende Maschine. Dabei weist die bogenverarbeitende Maschine eine Vorrichtung zum Behandeln von Substraten, eine Auslage zur Bildung von Stapeln behandelter Substrate und ein Nutzentrennaggregat auf. Die Auslage zur Bildung von Stapeln behandelter Substrate ist mit dem Nutzentrennaggregat über eine Transportstrecke verbunden.

Anschließend müssen in einer weiteren Einrichtung und/oder Maschine die Nutzen von den Bogen getrennt werden.

Um das Nutzentrennen den hohen Geschwindigkeiten der Rotationsstanzen anzupassen, werden die Nutzen stapelweise und/oder riesweise getrennt. Die folgenden Schriften offenbaren solche Vorrichtungen.

Durch die DE 600 21 833 T2 ist eine Vorrichtung zum Entfernen von Ausbrechteilen und/oder Reststücken von den Nutzen, insbesondere ein Nutzentrennaggregat, bekannt. Die Schrift lehrt eine stapel- und/oder riesweise Trennung von Reststücken von den Nutzen von vorher gestanzten und/oder perforierten Bogen. In einem oberen Nutzentrennmodul und einem unteren Nutzentrennmodul ist jeweils eine Matrix von Stiften angeordnet. Die Stifte sind jeweils in zwei Positionen, in vertikaler Richtung, anordenbar und/oder können angeordnet werden. Das obere Nutzentrennmodul und das untere Nutzentrennmodul weißen jeweils ein Relief auf, welches aufeinander abgestimmt ist. Die beiden Module werden in einem Trennvorgang in vertikaler Richtung aufeinander zubewegt und trennen die Reststücke von den Nutzen. Die Positionierung der Stifte in den jeweiligen Modulen ist auf die Nutzenform abgestimmt. So halten die höher liegenden Stifte im unteren Nutzentrennmodul die Nutzen und die Reststücke können durch die niedriger liegenden Stifte nach unten weggedrückt werden. Das Relief des oberen Nutzentrennmoduls ist als Gegenstück zum Untermodul ausgebildet. Die Reststücke werden durch das obere Nutzentrennmodul von den Nutzen durch eine Scherbewegung getrennt und nach unten weggedrückt. Die Stifte werden jeweils mittels einer auf die Nutzenform abgestimmten Schablone positioniert.

Durch die WO 2013/084602 A1 ist ein Transportsystem eines stapelweise und/oder riesweise arbeitenden Nutzentrennaggregats offenbart. Die Stapel werden auf einem Transportband in das Nutzentrennaggregat transportiert. Das Transportband besteht aus mehreren Abschnitten und lässt sich abschnittsweise, mittels eines beweglichen Trägers, in der Höhe verstellen. Im Trennvorgang wird das Transportband abgesenkt. Mittels eines oberen Nutzentrennmoduls und eines unteren Nutzentrennmoduls, wie im vorherigen Abschnitt und der DE 600 21 833 T2 beschrieben, werden die Reststücke von den Nutzen getrennt. Ein Rechen fährt anschließend zwischen die Stifte des unteren Nutzentrennmoduls und transportiert die Nutzen weiter an eine Auslage.

Allerdings hat die Vorrichtung den Nachteil, dass eine Scherbewegung zwischen direkt zusammenhängenden Nutzen auf einem Bogen erschwert ist. Die Stifte lassen sich in vertikaler Richtung lediglich in zwei Positionen, einer aktivierten und einer deaktivierten Position, anordnen. Gerade eine dosierte Scherbewegung ist damit erschwert. Weiterhin ist durch die Matrixanordnung mit definierten Abständen der Stifte auch die Entfernung von dünnen Stegen zwischen den Nutzen (Zwischenschnitt) erschwert.

Daher offenbart die gattungsgebende WO 2021/233668 A1 eine Vorrichtung zum Nutzentrennen in einer weiter verbesserten Ausführungsform. Die Vorrichtung zum Nutzentrennen ist in dieser Variante weiter für die flexible Durchführung von Trennschnitten und Zwischenschnitten optimiert. Dazu können beispielsweise die Stützstifte im unteren Nutzentrennmodul in drei Positionen angeordnet werden. Für die Anordnung der Stützstifte in den drei Positionen kommt ein Positioniermodul mit zusätzlichen Positionierstiften zum Einsatz. Weiterhin kann ein Werkzeug, ähnlich dem aus einer Flachbettstanze, im oberen Nutzentrennmodul zum Einsatz kommen. Ähnliche Vorrichtungen offenbaren die WO 2021/233669 A1 sowie die WO 2021/233667 A1. Nachteilig an diesen Vorrichtungen ist, dass der Prozess zum Anordnen der Stifte kompliziert ist. Mittels Setzstiften im unteren Nutzentrennmodul werden die Stützstifte angeordnet. Insbesondere werden die Setzstifte auch zum Aufnehmen der Kraft im Trennprozess benötigt. Der Setzprozess ist allerdings komplex. Weiterhin kann Abfall in den Bereich des Positioniermoduls fallen. Die Stützelemente besitzen, insbesondere um mittels eines Schließmechanismus in Position gehalten zu werden, üblicherweise eine Verjüngung bzw. Verkleinerung des Querschnitts im oberen Bereich. Dadurch kann Abfall in den Bereich des Positioniermoduls dringen.

Die Erfindung liegt die Aufgabe zugrunde, eine verbesserte Vorrichtung zur Nutzentrennung, eine verbesserte Bearbeitungsmaschine und ein verbessertes Verfahren zum Nutzentrennen zu schaffen.

Die Aufgabe wird erfindungsgemäß durch die Merkmale des Anspruches 1, des Anspruches 9 sowie des Anspruches 10 gelöst.

Eine Vorrichtung zur Nutzentrennung weist ein oberes Nutzentrennmodul und ein unteres Nutzentrennmodul auf. Das zumindest eine untere Nutzentrennmodul weist zumindest drei Stützelemente, bevorzugt zumindest drei Stützelemente eines Stützmoduls, auf. Die zumindest drei Stützelemente sind in zumindest drei Positionen in vertikaler Richtung positionierbar angeordnet. Ein Positioniermodul weist zum Positionieren von zumindest zwei Stützelementen, die besonders bevorzugt als Stifte ausgebildet sind, der Stützelemente, bevorzugt zum Positionieren der Stützelemente, zumindest eine erste Schablone und eine zweite Schablone auf. Zumindest eine Schablone der Schablonen, besonders bevorzugt beide Schablonen, ist druckstabil und/oder fest zum Aufnehmen einer Kraft im Trennprozess ausgebildet.

Eine Bearbeitungsmaschine weist mindestens ein Formgebungsaggregat auf. Entlang des Transportweges von Substrat ist im Anschluss an das mindestens eine Formgebungsaggregat mindestens ein Auslageaggregat angeordnet. Entlang des Transportweges von Substrat nach dem mindestens einen Auslageaggregat ist die mindestens eine Vorrichtung zur Nutzentrennung angeordnet.

In einem Verfahren zum Nutzentrennen werden ein oberes Nutzentrennmodul und ein unteres Nutzentrennmodul zum Trennen von Nutzen aufeinander zugeführt. Das zumindest eine untere Nutzentrennmodul weist zumindest drei Stützelemente auf. Die zumindest drei Stützelemente sind in zumindest drei Positionen in vertikaler Richtung positionierbar angeordnet. Im Trennprozess wirken Trennelemente des oberen Nutzentrennmoduls und zumindest zwei Stützelemente der Stützelemente, bevorzugt die Stützelemente, des unteren Nutzentrennmoduls zusammen. Jedes der zumindest zwei Stützelemente, bevorzugt jedes der Stützelemente, kann mittels eines Positioniermoduls und mittels eines Stützmoduls in zumindest drei Positionen angeordnet werden oder wird in einer von jeweils drei möglichen Positionen angeordnet. Im Trennvorgang wird eine Kraft von zumindest einem Teil der zumindest zwei Stützelemente, bevorzugt von zumindest einem Teil der Stützelemente, in eine druckstabile Schablone des Positioniermoduls, besonders bevorzugt in jeweils eine druckstabile Schablone mindestens zweier Schablonen, übertragen.

Ein mit der Erfindung erzielbarer Vorteil besteht darin, dass eine Vorrichtung zum Nutzentrennen in einer verbesserten Art und Weise geschaffen wurde. Insbesondere wurde ein Setzen bzw. Positionieren der Stützelemente, bzw. die Stützstifte, im unteren Nutzentrennmodul verbessert und/oder vereinfacht. Die Vorrichtung weist einen vereinfachten mechanischen Aufbau auf. Auf Positionierstifte im unteren Nutzentrennmodul kann verzichtet werden. Die Teilezahl ist beispielsweise stark reduziert, wodurch Störanfälligkeit und Kosten reduziert werden. Ein komplexer, störanfälliger und für den Bediener schwer zu beherrschender Setzprozess wird vereinfacht. Dies gelingt insbesondere dadurch, dass eine feste und/oder druckstabile Schablone zum Einsatz kommt. Mittels der Schablone können die Stützelemente zum einen für den Jobwechsel in Position gesetzt werden und zum anderen können Kräfte aufgenommen und weitergeleitet werden. Die Schablone kann die Kräfte, die im Trennprozess durch die Scherbewegung zwischen Abfall und Nutzen oder zwischen zusammenhängenden Nutzen entstehen, in das Gehäuse leiten. Vorteilhafterweise weist die Schablone eine gewisse Dicke mit zumindest einem Zentimeter bis beispielsweise 5 (fünf) cm auf und ist aus einem harten Material gefertigt. Weiterhin weist das Positioniermodul eine weitere Schablone zum Positionieren der Stützelemente auf. Die Stützelemente können so in einfacher Weise entweder an einer feststehenden Tragplatte oder an einer vertikalen beweglichen Platte angeordnet sein.

Ein weiterer mit der Erfindung erzielbarer Vorteil besteht darin, dass das Positioniermodul gegenüber Abfall abgedichtet wird. Ein Schließer wird zum Sichern der Stifte, insbesondere der als Stifte ausgebildeten Stützelemente, gegen ein Herausziehen in das Stützmodul und insbesondere unter mehrere Hülsen und/oder zumindest unter eine Führungsträger bzw. die Grundplatte verlegt. Besonders bevorzugt sind so zwei Bereiche voneinander getrennt. Ein Trennbereich, oberhalb des Führungsträgers sowie einen Schablonenbereich unterhalb des Führungsträgers. Der Führungsträger und/oder die Hülsen verhindern ein Eindringen von Abfall unter den Trennbereich und in das Stützmodul. Ein Schließer, der ein Herausziehen der Stützelemente verhindert, befindet sich im Stützmodul und bevorzugt unter den Hülsen.

Ein mit der Erfindung erzielbarer Vorteil besteht darin, dass der Trennprozess selbst wesentlich beschleunigt werden kann und/oder wird. Beispielsweise kann der Trennprozess bis zu 2 Sekunden schneller ablaufen. Insbesondere wird dies durch eine getrennte Aktuierung des Stützmoduls und des Positioniermoduls erreicht. Bevorzugt können die Träger und/oder Platten so getrennt voneinander in vertikaler Richtung V bewegt werden. Ebenso kann so eine Feinjustierung des unteren Nutzentrennmoduls erreicht werden. Bevorzugt weisen das Stützmodul und das Positioniermodul dabei getrennte Antriebe auf. Weiterhin vorteilhaft sind beide Module trotzdem auf einer gemeinsamen Linearführung angeordnet. Bevorzugt sind die beiden Antriebe seitlich und/oder unterhalb der bevorzugt gemeinsamen Linearführung angeordnet. In einer anderen bevorzugten Ausführungsform sind zumindest Trennbereich und Schablonenbereich voneinander unabhängig aktuierbar.

Ein weiterer mit der Erfindung erzielbarer Vorteil besteht darin, dass die Stifte besser geführt werden. Es kommt zu geringeren Verschiebungen beim Trennen sowie einem reduzierten Verschleiß. Beispielsweise sind Shutter in den Schablonenbereich unterhalb des Führungsträgers verschoben angeordnet. Ein weiterer mit der Erfindung erzielbarer Vorteil besteht darin, dass keine Abfälle wie beispielsweise Reststücke in das Positioniermodul bzw. in den Werkzeugbereich bzw. den Schablonenbereich fallen können.

Ausführungsbeispiele der Erfindung sind in den Zeichnungen dargestellt und werden im Folgenden näher beschrieben.

Es zeigen:
- Fig. 1: eine Seitenansicht der Bearbeitungsmaschine in einer bevorzugten Ausführungsform;
- Fig. 2: eine Übersicht der Bearbeitungsmaschine in einer bevorzugten Ausführungsform in einer Draufsicht;
- Fig. 3: einen beispielhaften Bogen mit zwei Nutzen und Reststücken, wobei die zwei Nutzen durch einen Steg voneinander getrennt sind;
- Fig. 4: einen weiteren beispielhaften Bogen mit zwei Nutzen und Reststücken, wobei die beiden Nutzen direkt nebeneinander und zusammenhängend angeordnet sind;
- Fig. 5: eine schematische Darstellung eines Stapels von Bogen umfassend mehrere Teilstapel;
- Fig. 6: eine schematische Darstellung eines Nutzenstapel umfassend mehrere Teilnutzenstapel, welche beispielhaft jeweils durch einen Zwischenbogen voneinander getrennt sind;
- Fig. 7: eine schematische Darstellung eines einzelnen Teilstapels von Bogen;
- Fig. 8: eine schematische Darstellung eines Nutzenstapels in der Nutzenauslage mit einem Zwischenbogen;
- Fig. 9: eine schematische Darstellung der Vorrichtung zum Nutzentrennen in einer bevorzugten Ausführungsform;
- Fig. 10: eine schematische Darstellung der Vorrichtung zum Nutzentrennen in einer Seitenansicht vor dem Trennvorgang;
- Fig. 11: eine schematische Darstellung der Vorrichtung zum Nutzentrennen in einer Seitenansicht nach dem Trennvorgang;
- Fig. 12: eine schematische Darstellung der Vorrichtung zum Nutzentrennen in einer Seitenansicht in einer bevorzugten Ausführungsform vor dem Trennvorgang in einer vereinfachten Darstellungsweise;
- Fig. 13: eine schematische Darstellung der Vorrichtung zum Nutzentrennen in einer Seitenansicht während des Trennvorgangs in einer vereinfachten Darstellungsweise
- Fig. 14: eine schematische Darstellung der Vorrichtung zum Nutzentrennen in einer Seitenansicht nach dem Trennvorgang in einer vereinfachten Darstellungsweise;
- Fig. 15: eine schematische Darstellung der Vorrichtung zum Nutzentrennen in einer Seitenansicht nach Entnahme der Teilnutzenstapel mittels eines Rechens;
- Fig. 16: eine perspektivische Darstellung eines oberen Nutzentrennwerkzeugs für einen Trennschnitt in einer bevorzugten Ausführungsform;
- Fig. 17: eine perspektivische Darstellung eines oberen Nutzentrennwerkzeugs für einen Zwischenschnitt in einer bevorzugten Ausführungsform;
- Fig. 18: eine schematische Darstellung eines oberen Nutzentrennwerkzeugs mit Führungselementen sowie elastischen Schichten in einer weiteren bevorzugten Ausführungsform;
- Fig. 19: eine schematische Darstellung eines oberen Nutzentrennwerkzeugs mit Führungselementen und Pneutmatikzylindern in einer weiteren bevorzugten Ausführungsform;
- Fig. 20: eine perspektivische Darstellung eines oberen Nutzentrennwerkzeugs für einen Zwischenschritt in einer Seitenansicht;
- Fig. 21: eine schematische Darstellung des unteren Nutzentrennmoduls mit mehreren Stützelementen in drei Positionen, vorzugsweise werden durch die drei Positionen mindestens drei Ebenen der Stützelemente erzeugt;
- Fig. 22: eine Darstellung des unteren Nutzentrennmoduls in einer Ausgangsposition bei einem Auftragswechsel;
- Fig. 23: eine Darstellung des unteren Nutzentrennmoduls beim Auftragswechsel mit geöffnetem Niederhalter;
- Fig. 24: eine Darstellung des unteren Nutzentrennmoduls mit einem herunterfahrenden Schablonenträger bevorzugt beim Auftragswechsel;
- Fig. 25: eine Darstellung des unteren Nutzentrennmoduls in einer Schablonentauschposition bevorzugt beim Auftragswechsel;
- Fig. 26: eine Darstellung des unteren Nutzentrennmoduls mit getauschter Schablone bevorzugt beim Auftragswechsel;
- Fig. 27: eine Darstellung des unteren Nutzentrennmoduls mit einem geschlossenen Schließer bevorzugt beim Auftragswechsel, der Schließer wurde angehoben;
- Fig. 28: eine Darstellung des unteren Nutzentrennmoduls mit einem angehobenen Segmentträger bevorzugt beim Auftragswechsel;
- Fig. 29: eine Darstellung des unteren Nutzentrennmoduls mit herunterfahrendem Segmentträger bevorzugt beim Auftragswechsel;
- Fig. 30: eine Darstellung des unteren Nutzentrennmoduls in einer Ausgangsposition der Produktion, wobei das obere Nutzentrennmodul zur Durchführung der Trennung abgesenkt ist;
- Fig. 31: eine Darstellung des unteren Nutzentrennmoduls in einem geschlossenen Zustand bevorzugt bei der Produktion, das obere Nutzentrennmodul ist nach der Trennung wieder nach oben bewegt;
- Fig. 32: eine Darstellung des unteren Nutzentrennmoduls in einem geöffneten Zustand und während einer Entnahme mittels Rechen beispielsweise im Produktionsbetrieb;
- Fig. 33: eine schematische Darstellung des oberen und des unteren Nutzentrennmoduls in einer bevorzugten Ausführungsform mit einem Kombinationswerkzeug in einer geöffneten Position;
- Fig. 34: eine schematische Darstellung des oberen und des unteren Nutzentrennmoduls in einer bevorzugten Ausführungsform mit einem Kombinationswerkzeug in einer geöffneten Position;
- Fig. 35: eine schematische Darstellung des oberen und des unteren Nutzentrennmoduls in einer bevorzugten Ausführungsform mit einem Kombinationswerkzeug in einer Kontaktposition;
- Fig. 36: eine schematische Darstellung des oberen und des unteren Nutzentrennmoduls in einer bevorzugten Ausführungsform mit einem Kombinationswerkzeug in einer Trennposition;
- Fig. 37: eine schematische Darstellung des oberen und des unteren Nutzentrennmoduls in einer bevorzugten Ausführungsform mit einem Kombinationswerkzeug mit eingefahrenem Rechen;
- Fig. 38: eine schematische Darstellung des oberen und des unteren Nutzentrennmoduls in einer bevorzugten Ausführungsform mit einer weiteren bevorzugten Ausführungsform eines Kombinationswerkzeuges in einer geöffneten Position;
- Fig. 39: eine schematische Darstellung des oberen und des unteren Nutzentrennmoduls in einer bevorzugten Ausführungsform mit einer weiteren bevorzugten Ausführungsform eines Kombinationswerkzeuges in einer Trennposition.

Eine Bearbeitungsmaschine 01 ist bevorzugt als Bogenbearbeitungsmaschine 01, insbesondere als Stanzmaschine 01, weiter bevorzugt als Rotationsstanzmaschine 01, zur Bearbeitung von zumindest einem, bevorzugt mindestens zwei, weiter bevorzugt einer Vielzahl von, bogenförmigen Substrat 02 oder Bogen 02 ausgebildet. Im Vorangegangen und im Folgenden ist mit Bearbeitungsmaschine 01 und/oder Bogenbearbeitungsmaschine 01 insbesondere auch eine Stanzmaschine 01 gemeint. Die Bearbeitungsmaschine 01 weist mindestens ein Aggregat 100; 200; 300; 400; 500; 600; 700; 800; 900; 1000; 1100; 1200; 1400, bevorzugt eine Vielzahl von Aggregaten 100; 200; 300; 400; 500; 600; 700; 800; 900; 1000; 1100; 1200; 1400 auf. Bevorzugt umfasst die Bearbeitungsmaschine 01, insbesondere die Bogenbearbeitungsmaschine 01, vorzugsweise zumindest ein, bevorzugt zumindest zwei, weiter bevorzugt zumindest drei, weiter bevorzugt zumindest vier, als Formgebungsaggregat 300; 400; 500; 600 ausgebildetes Aggregat 300; 400; 500; 600 zur Bearbeitung von Bogen 02, beispielsweise zumindest ein erstes Formgebungsaggregat 300 und/oder zumindest ein zweites Formgebungsaggregat 400 und/oder zumindest ein drittes Formgebungsaggregat 500 und/oder zumindest ein viertes Formgebungsaggregat 600.

Unter einem Aggregat 100; 200; 300; 400; 500; 600; 700; 800; 900; 1000; 1100; 1200; 1400 ist bevorzugt jeweils eine Gruppe von Einrichtungen zu verstehen, die funktionell zusammenwirken, insbesondere um einen bevorzugt in sich geschlossenen Bearbeitungsvorgang von dem zumindest einem Substrat 02 durchführen zu können. Vorzugsweise umfasst ein Aggregat 100; 200; 300; 400; 500; 600; 700; 800; 900; 1000; 1100; 1200; 1400 jeweils einen Maschinenabschnitt der Bearbeitungsmaschine 01, welcher bevorzugt von weiteren Maschinenabschnitten zumindest teilweise räumlich trennbar angeordnet ist.

Sofern nicht explizit unterschieden wird, soll hier vom Begriff des Substrates 02, insbesondere des bogenförmigen Substrates 02, speziell des Bogens 02, grundsätzlich jedes flächig und in Abschnitten vorliegendes Substrat 02, also auch tafelförmig oder plattenförmig vorliegendes Substrat 02, also auch Tafeln bzw. Platten, umfasst sein. Das so definierte bogenförmige Substrat 02 bzw. der Bogen 02 ist beispielsweise aus Pappe und/oder Wellpappe, d. h. Pappbogen und/oder Wellpappbogen oder durch Bogen, Tafeln oder ggf. Platten aus Kunststoff, Pappe, Glas, Holz oder Metall gebildet. Weiter bevorzugt handelt es sich bei dem bogenförmigen Substrat 02 um Papier und/oder Karton, insbesondere um Papierbogen und/oder Kartonbogen. Insbesondere werden im Vorangegangenen und im Folgenden mit dem Begriff des Bogens 02 sowohl solche Bogen 02 bezeichnet, die noch nicht mittels zumindest eines Aggregats 100; 200; 300; 400; 500; 600; 700; 800; 900; 1000; 1100; 1200; 1400 bearbeitet wurden, als auch solche Bogen 02, die bereits mittels zumindest eines Aggregats 100; 200; 300; 400; 500; 600; 700; 800; 900; 1000; 1100; 1200; 1400 bearbeitet wurden und dabei gegebenenfalls in ihrer Form und/oder ihrer Masse verändert wurden.

Nach DIN 6730 (Feb. 2011) ist Papier ein flächiger, im Wesentlichen aus Fasern meist pflanzlicher Herkunft bestehender Werkstoff, der durch Entwässerung einer Faserstoffaufschwemmung auf einem Sieb gebildet wird. Dabei entsteht ein Faserfilz, der anschließend getrocknet wird. Die flächenbezogene Masse von Papier beträgt bevorzugt maximal 225 g/m² (zweihundertfünfundzwanzig Gramm pro Quadratmeter). Nach DIN 6730 (Feb. 2011) ist Pappe ein flächiger, im wesentlicher aus Fasern pflanzlicher Herkunft bestehender Werkstoff, der durch Entwässerung einer Faserstoffaufschwemmung auf einem oder zwischen zwei Sieben gebildet wird. Das Fasergefüge wird verdichtet und getrocknet. Bevorzugt wird Pappe durch Zusammenkleben oder Zusammenpressen aus Zellstoff gefertigt. Bevorzugt ist Pappe als Vollpappe oder Wellpappe ausgebildet. Bevorzugt beträgt die flächenbezogene Masse von Pappe von über 225 g/m² (zweihundertfünfundzwanzig Gramm pro Quadratmeter). Wellpappe ist Pappe aus einer oder mehrerer Lagen eines gewellten Papiers, das auf eine Lage oder zwischen mehreren Lagen eines anderen bevorzugt glatten Papiers oder Pappe geklebt ist. Der Begriff Karton bezeichnet im Vorangegangenen und im Folgenden ein bevorzugt einseitig gestrichenes papiernes Flächengebilde mit einer flächenbezogenen Masse von mindestens 150 g/m² (hundertfünfzig Gramm pro Quadratmeter) und maximal 600 g/m² (sechshundert Gramm pro Quadratmeter). Bevorzugt weist ein Karton eine hohe Festigkeit relativ zu Papier auf.

Bevorzugt weist ein zu verarbeitender Bogen 02, bevorzugt der zumindest eine Bogen 02, ein Flächengewicht von mindestens 60 g/m² (sechzig Gramm pro Quadratmeter) und/oder von maximal 700 g/m² (siebenhundert Gramm pro Quadratmeter), bevorzugt maximal 500 g/m² (fünfhundert Gramm pro Quadratmeter), weiter bevorzugt maximal 200 g/m² (zweihundert Gramm pro Quadratmeter) auf. Vorzugsweise weist ein zu verarbeitender Bogen 02, bevorzugt der zumindest eine Bogen 02, eine Dicke von maximal 1,5 cm (eins Komma fünf Zentimeter), bevorzugt maximal 1,0 cm (eins Komma null Zentimeter), weiter bevorzugt maximal 0,6 cm (null Komma sechs Zentimeter), auf. Beispielsweise weist der zumindest eine Bogen 02 eine Dicke von mindestens 0,01 cm (null Komma null eins Zentimeter), bevorzugt von mindestens 0,03 cm (null Komma null drei Zentimeter) auf.

Das zumindest eine Substrat 02, insbesondere der zumindest eine Bogen 02, weist bevorzugt eine Bogenbreite, bevorzugt parallel zu einer Querrichtung A, ja genau von mindestens 200 mm (zweihundert Millimeter), bevorzugt mindestens 300 mm (dreihundert Millimeter), weiter bevorzugt mindestens 400 mm (vierhundert Millimeter) auf. Die Bogenbreite beträgt vorzugsweise maximal 1.500 mm (tausendfünfhundert Millimeter), weiter bevorzugt maximal 1.300 mm (tausenddreihundert Millimeter), noch weiter bevorzugt maximal 1.060 mm (tausendsechzig Millimeter). Eine Bogenlänge, bevorzugt parallel zu einer Transportrichtung T, beträgt beispielsweise mindestens 150 mm (hundertfünfzig Millimeter), bevorzugt mindestens 250 mm (zweihundertfünfzig Millimeter), weiter bevorzugt mindestens 350 mm (dreihundertfünfzig Millimeter). Weiter beträgt eine Bogenlänge beispielsweise maximal 1.200 mm (tausendzweihundert Millimeter), bevorzugt maximal 1.000 mm (tausend Millimeter), weiter bevorzugt maximal 800 mm (achthundert Millimeter).

Der Begriff Nutzen 03 bezeichnet im Vorangegangenen und im Folgenden bevorzugt die Anzahl gleicher und/oder unterschiedlicher Objekte, die aus dem gleichen Werkstoffstück gefertigt werden und/oder auf einem gemeinsamen Trägermaterial, beispielsweise einem gemeinsamen Bogen 02, angeordnet sind. Ein Nutzen 03 ist vorzugsweise jener Bereich eines Bogens 02, welcher als ein Produkt der Bogenbearbeitungsmaschine 01, insbesondere als ein Zwischenprodukt zur Herstellung eines Endproduktes, ausgebildet ist und/oder beispielsweise zu einem gewünschten oder geforderten Endprodukt weiterverarbeitet wird und/oder weiterverarbeitbar ausgebildet ist. Bevorzugt ist hier das gewünschte oder geforderte Endprodukt, welches bevorzugt durch Weiterverarbeitung des jeweiligen Nutzens 03 erzeugt wird, eine Verpackung, insbesondere eine Faltschachtel, oder ein Etikett und/oder ein Label, insbesondere ein Etikett und/oder ein Label einer Verpackung. Bevorzugt weist der zumindest eine Bogen 02 zumindest einen Nutzen 03, bevorzugt zumindest zwei Nutzen 03, weiter bevorzugt zumindest vier Nutzen 03, weiter bevorzugt zumindest acht Nutzen 03, beispielsweise zwölf Nutzen 03, auf. Bevorzugt sind die zumindest zwei Nutzen 03 des zumindest einen Bogens 02 jeweils durch zumindest einen Haltepunkt, vorzugsweise durch mindestens zwei Haltepunkte, weiter bevorzugt durch zumindest vier Haltepunkte, miteinander und/oder mit dem jeweils benachbarten Nutzen 03 verbunden.

Ein Reststück 04; 05; 06 ist im Vorangegangenen und im Folgenden jener Bereich eines Bogens 02, welcher keinem Nutzen 03 entspricht. Gesammelte Reststücke 04; 05; 06 werden bevorzugt als Abfall bezeichnet. Ein Reststück 04; 05; 06 ist vorzugsweise als Beschnitt und/oder Ausbruch ausgebildet und/oder entfernbar. Bevorzugt wird während des Betriebs der Bogenbearbeitungsmaschine 01 das zumindest eine Reststück 04; 05; 06 in zumindest einem Formgebungsaggregat 300; 400; 500; 600 vorzugsweise durch zumindest einen Bearbeitungsschritt des jeweiligen Bogens 02 erzeugt, beispielsweise in zumindest einem Stanzvorgang. Bevorzugt wird während des Betriebs der Bogenbearbeitungsmaschine 01 das zumindest eine Reststück 04; 05; 06 aus dem jeweiligen Bogen 02 zumindest teilweise entfernt und somit insbesondere von den jeweiligen Nutzen 03 des Bogens 02 getrennt. Beispielsweise ist zumindest ein als Ausbrechaggregat 600 ausgebildetes viertes Formgebungsaggregat 600 zumindest einen erstes Reststück 04, insbesondere zumindest ein Abfallstück 04, entfernend ausgebildet und/oder zur Entfernung von zumindest einem Abfallstück 04 ausgebildet. Bevorzugt ist zumindest ein als Nutzentrennaggregat 1200 ausgebildetes Aggregat 1200, insbesondere eine Vorrichtung zum Nutzentrennen 1200 zumindest ein Reststück 04; 05; 06, bevorzugt zumindest ein zweites Reststück 06, insbesondere zumindest eine Greiferkante 06, entfernend ausgebildet und/oder zur Entfernung von zumindest einer Greiferkante 06 ausgebildet. Beispielsweise umfasst ein Bogen 02 einen als Steg 05 ausgebildetes Reststück 05. Insbesondere sind durch den zumindest einen Steg 05 die Nutzen 03 voneinander beabstandet. Bevorzugt ist das zumindest eine Nutzentrennaggregat 1200 das zumindest eine Reststück 04; 05; 06, insbesondere den zumindest einen Steg 05 und/oder die zumindest eine Greiferkante 06, weiter bevorzugt alle im Substrat 02 zu diesem Zeit vorhandenen Reststücke 04; 05; 06, entfernend ausgebildet.

Das zumindest eine Substrat 02, insbesondere der zumindest eine Bogen 02, weist mehrere Kanten 07; 08; 09 auf. Insbesondere ist eine als Vorderkante 07 ausgebildete Kante 07 in Transportrichtung T am Bogen 02 vorne orientiert und orthogonal zur Transportrichtung T angeordnet. Insbesondere ist die Vorderkante 07 diejenige Kante 07 des zumindest einen Bogens 02, die zum Transport des zumindest einen Bogens 02 bevorzugt durch zumindest einen Bestandteil der Bogenbearbeitungsmaschine 01, insbesondere durch zumindest ein Transportmittel zumindest eines Transportsystems, fassbar ist und/oder an welcher zumindest ein Bestandteil der Bogenbearbeitungsmaschine 01, insbesondere durch das zumindest eine Transportmittel des zumindest einen Transportsystems, den zumindest einen Bogen 02 fasst. Eine als Hinterkante 08 ausgebildete Kante 08 des zumindest einen Bogens 02 ist bevorzugt der Vorderkante 07 gegenüber liegend angeordnet. Weiter bevorzugt sind Vorderkante 07 und Hinterkante 08 parallel zueinander angeordnet. Insbesondere ist die Hinterkante 08 in Transportrichtung T an dem zumindest einen Bogen 02 hinten orientiert und orthogonal zur Transportrichtung T angeordnet. Weiter umfasst der Bogen 02 zwei als Seitenkanten 09 ausgebildete Kanten 09. Die zwei Seitenkanten 09 sind bevorzugt parallel zur Transportrichtung T angeordnet. Bevorzugt sind die zwei Seitenkanten 09 bevorzugt jeweils orthogonal zur Vorderkante 07 und/oder zur Hinterkante 08 des Bogens 02 angeordnet.

Der zumindest eine Bogen 02 weist bevorzugt zumindest ein Druckbild auf. Das Druckbild beschreibt im Vorangegangen und im Folgenden eine Darstellung auf dem zumindest einen Bogen 02, welche der Summe aller Bildelemente entspricht, wobei die Bildelemente während zumindest einer Arbeitsstufe und/oder zumindest eines Druckvorgangs auf den Bogen 02, beispielsweise vor oder während einer Bearbeitung durch die Bogenbearbeitungsmaschine 01, übertragen wurden und/oder übertragbar sind. Bevorzugt weist die Oberfläche des zumindest einen Bogens 02 zumindest einen unbedruckten Bereich, insbesondere unbedruckten Randbereich, auf, welcher bevorzugt als das zumindest eine Reststück 06 und/oder die zumindest eine Greiferkante 06 ausgebildet ist. Beispielsweise weist der zumindest eine Bogen 02 an dessen Vorderkante 07 oder an dessen Hinterkante 08 die zumindest eine Greiferkante 06 auf. Bevorzugt weist der zumindest eine Bogen 02 sowohl an dessen Vorderkante 07 als auch an dessen Hinterkante 08 jeweils die zumindest eine Greiferkante 06 auf. Bevorzugt weist der Bogen 02 zumindest eine Druckmarke 11, bevorzugt zumindest zwei Druckmarken 11 auf. Eine Druckmarke 11 ist im Vorangegangenen und im Folgenden eine Marke beispielsweise zum Überprüfen eines Passers und/oder eines Registers und/oder bevorzugt zur Ausrichtung des zumindest einen Bogens 02 in Transportrichtung T und/oder in Querrichtung A.

Zumindest ein Stapel 12 von Bogen 02, oder auch als Substratstapel 12 bezeichnet, weist bevorzugt eine Vielzahl an Bogen 02, insbesondere den zumindest einen Bogen 02 und zusätzlich eine Vielzahl weiterer Bogen 02, auf. Bevorzugt umfasst der zumindest eine Stapel 12 mindestens 1.000 (eintausend) Bogen 02, bevorzugt mindestens 2.000 (zweitausend) Bogen 02, und zusätzlich oder alternativ dazu bevorzugt maximal 15.000 (fünfzehntausend) Bogen 02, weitere bevorzugt maximal 10.000 (zehntausend) Bogen 02, weiter bevorzugt maximal 8.000 (achttausend) Bogen 02. Beispielsweise weist der zumindest eine Stapel 12 eine Höhe von mindestens 100 mm (einhundert Millimeter), bevorzugt von mindestens 200 mm (zweihundert Millimeter), weiter bevorzugt von mindestens 300 mm (dreihundert Millimeter) und zusätzlich oder alternativ von maximal 3.000 mm (dreitausend Millimeter), bevorzugt von maximal 2.500 mm (zweitausend fünfhundert Millimeter), weiter bevorzugt von maximal 2.000 mm (zweitausend Millimeter), weiter bevorzugt von maximal 1.600 mm (eintausend sechshundert Millimeter), weiter bevorzugt von maximal 1.300 mm (eintausend dreihundert Millimeter), auf. Bevorzugt umfasst der zumindest eine Stapel 12 mindestens zwei Teilstapel 13 von Bogen 02, bevorzugt mindestens vier Teilstapel 13, weiter bevorzugt mindestens acht Teilstapel 13. Der zumindest eine Teilstapel 13 von Bogen 02, insbesondere ein Teilstapel 13 umfassend den zumindest einen Bogen 02, beschreibt bevorzugt ein Ries 13. Nach der DIN 6730 kann unter einem Ries 13 eine Packungseinheit von sortengleichem Planopapier, also nicht gefaltetes, nicht aufgerolltes Papier in Blättern oder Bogen 02, verstanden werden. Das Ries 13 umfasst bevorzugt mindestens 50 (fünfzig) Bogen 02, weiter bevorzugt mindestens 200 (zweihundert) Bogen 02, weiter bevorzugt mindestens 400 (vierhundert) Bogen 02, und zusätzlich oder alternativ bevorzugt maximal 700 (siebenhundert) Bogen 02, weiter bevorzugt maximal 600 (sechshundert) Bogen 02, weiter bevorzugt maximal 500 (fünfhundert) Bogen 02. Bevorzugt weist der zumindest eine Teilstapel 13 eine Höhe von mindestens 5 mm (fünf Millimeter), bevorzugt von mindestens 10 mm (zehn Millimeter), und zusätzlich oder alternativ eine Höhe von maximal 400 mm (vierhundert Millimeter), bevorzugt von maximal 300 mm (dreihundert Millimeter), weiter bevorzugt von maximal 200 mm (zweihundert Millimeter), auf.

Bevorzugt umfasst ein Nutzenstapel 14 und/oder Auslagestapel 14 eine Anzahl an Nutzen 03, welche der Anzahl an Bogen 02 eines Stapels 12 entspricht. Bevorzugt weist der zumindest eine Nutzenstapel 14 eine Höhe von maximal 2.000 mm (zweitausend Millimeter), weiter bevorzugt von maximal 1.600 mm (eintausend sechshundert Millimeter), weiter bevorzugt von maximal 1.300 mm (eintausend dreihundert Millimeter), auf. Bevorzugt umfasst ein Teilnutzenstapel 16 eine Anzahl an Nutzen 03, welche der Anzahl an Bogen 02 eines Teilstapels 13 entspricht.

Eine Maschinenrichtung B ist bevorzugt eine Richtung B, welche von einem ersten Aggregat 100 der Bearbeitungsmaschine 01 zu einem letzten Aggregat 700 und/oder 1400 der Bearbeitungsmaschine 01 zeigt. Insbesondere weist die Maschinenrichtung B von einem Aggregat 100, insbesondere einem ersten als Anlegeraggregat 100 ausgebildetem Aggregat 100, zu einem letzten Aggregat 700, insbesondere einem als Bogenauslage 700 ausgebildetem Aggregat 700, und/oder zu einem letzten Aggregat 1400, insbesondere einem als Auslageaggregat bzw. Nutzenauslage 1400 ausgebildetem Aggregat 1400. Bevorzugt ist die Maschinenrichtung B eine horizontal verlaufende Richtung B.

Die Querrichtung A ist bevorzugt eine horizontal verlaufende Richtung A. Die Querrichtung A ist orthogonal zu der Maschinenrichtung B orientiert. Vorzugsweise ist die Querrichtung A von einer Bedienerseite der Bearbeitungsmaschine 01 zu einer Antriebsseite der Bearbeitungsmaschine 01 orientiert.

Eine vertikale Richtung V ist bevorzugt diejenige Richtung V, welche orthogonal zu einer Ebene aufgespannt durch die Maschinenrichtung B und die Querrichtung A angeordnet ist. Die vertikale Richtung V ist bevorzugt senkrecht von unten und/oder von einem Boden der Bearbeitungsmaschine 01 und/oder von einem untersten Bestandteil der Bearbeitungsmaschine 01 nach oben und/oder zu einem obersten Bestandteil der Bearbeitungsmaschine 01 und/oder zu einer obersten Abdeckung der Bearbeitungsmaschine 01 orientiert.

Die Bedienerseite der Bearbeitungsmaschine 01 ist bevorzugt diejenige Seite der Bearbeitungsmaschine 01 parallel zu der Maschinenrichtung B, von welcher einem Bediener zumindest teilweise und zumindest zeitweise Zugriff in die einzelnen Aggregate 100; 200; 300; 400; 500; 600; 700; 800; 900; 1000; 1100; 1200; 1400 der Bearbeitungsmaschine 01 möglich ist, beispielsweise bei Wartungsarbeiten und/oder Wechsel von zumindest einem Formgebungswerkzeug. Die Antriebsseite der Bearbeitungsmaschine 01 ist bevorzugt diejenige Seite der Bearbeitungsmaschine 01 parallel zu der Maschinenrichtung B, welche der Bedienerseite gegenüberliegt. Die Antriebsseite weist bevorzugt zumindest Teile, bevorzugt zumindest einen Großteil, eines Antriebssystems auf. Beispielsweise ist einem Bediener der zumindest zeitweise Zugriff in die einzelnen Aggregate 100; 200; 300; 400; 500; 600; 700; 800; 900; 1000; 1100; 1200; 1400 auf der Antriebsseite durch zumindest einen Bestandteil der Bearbeitungsmaschine 01 verstellt und/oder verbaut.

Der für den Transport des zumindest einen Substrates 02 innerhalb der Bearbeitungsmaschine 01 vorgesehene Raumbereich, den das Substrat 02 im Fall seiner Anwesenheit zumindest zeitweise einnimmt, ist der Transportweg. Die Transportrichtung T ist bevorzugt eine Richtung T, in welche das zumindest eine Substrat 02 im Fall seiner Anwesenheit an jedem Punkt des Transportweges transportiert wird. Vorzugsweise weist die Transportrichtung T in die Richtung T, in der das zumindest eine Substrat 02 abgesehen von vertikalen Bewegungen oder vertikalen Komponenten von Bewegungen transportiert wird. Insbesondere weist die Transportrichtung T innerhalb eines Aggregates 100; 200; 300; 400; 500; 600; 700; 800; 900; 1000; 1100; 1200; 1400 in die Richtung T, welche von einem ersten Kontakt des zumindest einen Substrates 02 mit diesem Aggregat 100; 200; 300; 400; 500; 600; 700; 800; 900; 1000; 1100; 1200; 1400 zu einem letzten Kontakt des Substrates 02 mit diesem Aggregat 100; 200; 300; 400; 500; 600; 700; 800; 900; 1000; 1100; 1200; 1400 zeigt.

Die Arbeitsbreite ist im Vorangegangenen und im Folgenden die maximale Breite, die das zumindest eine Substrat 02 aufweisen darf, um durch das zumindest eine Aggregat 100; 200; 300; 400; 500; 600; 700; 800; 900; 1000; 1100; 1200; 1400, insbesondere die jeweiligen Aggregate 100; 200; 300; 400; 500; 600; 700; 800; 900; 1000; 1100; 1200; 1400, der Bearbeitungsmaschine 01 transportiert werden zu können und/oder um noch mit dem zumindest einen Formgebungsaggregat 300; 400; 500; 600 der Bearbeitungsmaschine 01 verarbeitet werden zu können. Dies entspricht somit der maximalen mit dem zumindest einen Formgebungsaggregat 300; 400; 500; 600 der Bearbeitungsmaschine 01 verarbeitbaren Breite des zumindest einen Substrates 02. Die Arbeitsbreite der Bearbeitungsmaschine 01, insbesondere Bogenbearbeitungsmaschine 01, beträgt bevorzugt zumindest 30 cm (dreißig Zentimeter), weiter bevorzugt zumindest 50 cm (fünfzig Zentimeter), noch weiter bevorzugt zumindest 80 cm (achtzig Zentimeter), noch weiter bevorzugt zumindest 120 cm (hundertzwanzig Zentimeter) und noch weiter bevorzugt zumindest 150 cm (hundertfünfzig Zentimeter).

Die Bearbeitungsmaschine 01 umfasst bevorzugt zumindest ein als Anlegeraggregat 100 ausgebildetes Aggregat 100. Bevorzugt ist das Anlegeraggregat 100 als Anleger, weiter bevorzugt als Bogenanleger, weiter bevorzugt als Bogenanlegeraggregat ausgebildet. Bevorzugt ist das Anlegeraggregat 100 als das in Transportrichtung T erste Aggregat 100 der Bearbeitungsmaschine 01 ausgebildet. Bevorzugt ist das Anlegeraggregat 100 den zumindest einen Bogen 02 auf den Transportweg der Bearbeitungsmaschine 01 zuführend ausgebildet und/oder den zumindest einen Bogen 02 zu zumindest einem dem Anlegeraggregat 100 in Transportrichtung T nachgeordneten Aggregat 200; 300; 400; 500; 600; 700; 800; 900; 1000; 1100; 1200; 1400 zuführend ausgebildet.

Bevorzugt umfasst die Bearbeitungsmaschine 01 zumindest ein Anlageaggregat 200. In Transportrichtung T nach dem zumindest einen Anlegeraggregat 100 ist bevorzugt das zumindest eine als Anlageaggregat 200 ausgebildetes Aggregat 200 angeordnet. Bevorzugt ist das zumindest eine Anlageaggregat 200 den zumindest einen Bogen 02, bevorzugt die zumindest zwei Bogen 02, weiter bevorzugt eine Vielzahl von Bogen 02, bevorzugt sequenziell zu dem zumindest einen Formgebungsaggregat 300; 400; 500; 600 zuführend ausgebildet. Bevorzugt weist das zumindest eine Anlageaggregat 200 zumindest eine Einrichtung zur Erfassung des zumindest einen Bogens 02 auf. Bevorzugt ist der zumindest eine Bogen 02 durch das zumindest eine Anlageaggregat 200 betreffend seiner Lage in Transportrichtung T und/oder in Querrichtung A zumindest teilweise, bevorzugt vollständig, ausrichtbar.

Die Bearbeitungsmaschine 01 weist zumindest ein als Bearbeitungsaggregat ausgebildetes Aggregat 300; 400; 500; 600 auf. Das zumindest eine Formgebungsaggregat 300; 400; 500; 600 ist vorzugsweise ein Bearbeitungsaggregat. In Transportrichtung T nach dem zumindest einen Anlegeraggregat 100 und bevorzugt zusätzlich nach dem zumindest einen Anlageaggregat 200 ist vorzugsweise zumindest ein, bevorzugt zumindest zwei, weiter bevorzugt zumindest drei, weiter bevorzugt zumindest vier, beispielsweise genau vier, jeweils als Formgebungsaggregat 300; 400; 500; 600 ausgebildetes Aggregat 300; 400; 500; 600 angeordnet. Das zumindest eine Formgebungsaggregat 300; 400; 500; 600 weist bevorzugt zumindest ein Formgebungswerk, bevorzugt genau ein Formgebungswerk, auf. Bevorzugt ist das zumindest eine Formgebungswerk als zumindest ein Prägewerk und/oder zumindest ein Rillwerk und/oder zumindest ein Stanzwerk, weiter bevorzugt als Rotationsstanzwerk, und/oder zumindest ein Ausbrechwerk ausgebildet. Bevorzugt weist jeweils zumindest eines der Formgebungsaggregate 300; 400; 500; 600 zumindest ein Formgebungswerk, bevorzugt zumindest ein Prägewerk und/oder zumindest ein Rillwerk und/oder zumindest ein Stanzwerk und/oder zumindest ein Ausbrechwerk, auf. Das entsprechende Aggregat 300; 400; 500; 600 ist dann bevorzugt als Stanzaggregat und/oder Rillaggregat und/oder Prägeaggregat und/oder Ausbrechaggregat ausgebildet. Bevorzugt ist das zumindest eine Formgebungsaggregat 300; 400; 500; 600 den zumindest einen Bogen 02 stanzend und/oder schneidend und/oder perforierend und/oder ritzend und/oder prägend und/oder rillend ausgebildet. Beispielsweise zusätzlich oder alternativ ist das zumindest eine Formgebungsaggregat 300; 400; 500; 600 zumindest ein als Abfallstück 04 ausgebildetes Reststück 04 von dem zumindest einen Bogen 02 entfernend ausgebildet. Bevorzugt weist das zumindest eine Formgebungsaggregat 300; 400; 500; 600, bevorzugt das zumindest eine Formgebungswerk des Formgebungsaggregats 300; 400; 500; 600, zumindest einen, bevorzugt einen, Formzylinder und zumindest einen Gegendruckzylinder auf. Bevorzugt ist der zumindest eine Formzylinder und/oder der zumindest eine Gegendruckzylinder als Magnetzylinder ausgebildet und/oder weist zumindest einen Aufzug, bevorzugt insbesondere im Falle des Formzylinders zumindest einen Aufzug mit zumindest einem Werkzeug, auf. Bevorzugt sind der zumindest eine Formzylinder und der zumindest eine Gegendruckzylinder miteinander zumindest eine, bevorzugt genau eine, Formgebungsstelle bildend ausgebildet. Die Formgebungsstelle ist bevorzugt derjenige Bereich, in dem sich der zumindest eine Formzylinder einerseits und der zumindest eine Gegendruckzylinder andererseits am nächsten sind. Das zumindest eine Formgebungsaggregat 300; 400; 500; 600, bevorzugt das zumindest eine Formgebungswerk, weiter bevorzugt der zumindest eine Formzylinder, weist bevorzugt zumindest ein Werkzeug auf. Bevorzugt ist das zumindest eine Werkzeug bevorzugt in dem Bereich der Formgebungsstelle in direktem Kontakt zu dem Gegendruckzylinder angeordnet, beispielsweise diesen zumindest im Falle der Abwesenheit des zumindest einen Bogens 02 berührend ausgebildet.

Der zumindest eine Bogen 02, welcher durch das zumindest eine Formgebungsaggregat 300; 400; 500; 600 bearbeitet ist, also welcher auf dem Transportweg in Transportrichtung T nach dem zumindest einen Formgebungsaggregat 300; 400; 500; 600 angeordnet ist, weist bevorzugt mindestens einen Stanzeindruck auf. Der zumindest eine Stanzeindruck ist beispielsweise als Rille und/oder Riefe und/oder Prägung und/oder Schnitt und/oder Perforierung und/oder Ritze und/oder als ausgebrochenes Abfallstück 04 ausgebildet. Bevorzugt ist der zumindest eine Stanzeindruck, insbesondere wenn dieser als Perforierung und/oder Schnitt ausgebildet ist, zumindest teilweise den mindestens einen Nutzen 03 von dem mindestens einen Reststück 04; 05; 06 und/oder von dem mindestens einen weiteren Nutzen 03 des zumindest einen Bogens 02 trennend ausgebildet. Vorzugsweise weist der zumindest eine Bogen 02, welcher durch das zumindest eine Formgebungsaggregat 300; 400; 500; 600 bearbeitet ist, also welcher auf dem Transportweg in Transportrichtung T nach dem zumindest einen Formgebungsaggregat 300; 400; 500; 600 angeordnet ist, den zumindest einen Nutzen 03, bevorzugt mindestens zwei Nutzen 03, weiter bevorzugt mindestens vier Nutzen 03; weiter bevorzugt mindestens acht Nutzen 03, und mindestens ein Reststück 04; 05; 06 auf.

Die Bearbeitungsmaschine 01 umfasst zumindest ein Auslageaggregat 700. In Transportrichtung T im Anschluss an das zumindest eine Formgebungsaggregat 300; 400; 500; 600, bevorzugt in Transportrichtung T nach den zumindest zwei, weiter bevorzugt den zumindest vier, weiter bevorzugt nach allen Formgebungsaggregaten 300; 400; 500; 600, ist das zumindest eine als Auslageaggregat 700 ausgebildetes Aggregat 700 angeordnet. Beispielsweise weist das Auslageaggregat 700 zumindest ein Kettenfördersystem beispielsweise mit Greiferbrücken auf. Insbesondere ist das zumindest eine Auslageaggregat 700 als Bogenauslage 700 ausgebildet. Bevorzugt ist die zumindest eine Bogenauslage 700 den zumindest einen Bogen 02 auf zumindest einer Stapelunterlage 17, beispielsweise zumindest einer als Palette 17 oder einer als Transportband oder einer anders gearteten ausgebildeten Stapelunterlage 17, ablegend ausgebildet. Vorzugsweise ist die zumindest eine Bogenauslage 700 zumindest einen Stapel 12 an Bogen 02 oder zumindest einen Teilstapel 13 an Bogen 02, bevorzugt auf der zumindest einen Stapelunterlage 17, bildend ausgebildet. Dabei umfasst der Stapel 12 oder der Teilstapel 13 bevorzugt den zumindest einen Bogen 02 und weitere, bevorzugt eine Mehrzahl an, Bogen 02.

In Transportrichtung T nach der zumindest einen Bogenauslage 700 ist bevorzugt zumindest ein als Transportsystem 800; 900; 1000, bevorzugt als Übergabetransportsystem 800; 900; 1000, ausgebildetes Aggregat 800; 900; 1000 angeordnet. Bevorzugt ist das zumindest eine Übergabetransportsystem 800; 900; 1000 den zumindest einen Bogen 02 und bevorzugt zusätzlich weitere Bogen 02, vorzugsweise den zumindest einen Stapel 12 oder den zumindest einen Teilstapel 13, von der zumindest einen Bogenauslage 700 zu dem zumindest einen in Transportrichtung T nachgelagerten Aggregat 1100; 1200; 1400 transportierend ausgebildet.

Vorzugsweise ist in Transportrichtung T nach dem zumindest einen Übergabetransportsystem 800; 900; 1000 und/oder vor zumindest einem als zumindest ein Nutzentrennaggregat 1200 ausgebildeten Aggregat 1200 zumindest ein als Zwischenausrichtung 1100 ausgebildetes Aggregat 1100 angeordnet. Bevorzugt ist die zumindest eine Zwischenausrichtung 1100 den zumindest einen Teilstapel 13, welcher vorzugsweise den zumindest einen Bogen 02 und weitere Bogen 02 umfasst, ausrichtend und/oder lockernd ausgebildet. Vorzugsweise weist die zumindest eine Zwischenausrichtung 1100 dazu zumindest einen Anschlag, bevorzugt zumindest zwei Anschläge, auf, gegen welchen der zumindest eine Teilstapel 13 ausgerichtet wird.

Die Bearbeitungsmaschine 01 weist zumindest ein Nutzentrennaggregat 1200 auf. Das zumindest eine Nutzentrennaggregat 1200 ist dem zumindest einen Formgebungsaggregat 300; 400; 500; 600 und dem mindestens einen Auslageaggregat 700 entlang des Transportwegs von Substrat 02 bevorzugt nachgeordnet. In dem zumindest einem weiteren Aggregat 1200, insbesondere das als zumindest ein Nutzentrennaggregat 1200 ausgebildetes Aggregat 1200, werden die Nutzen 03 von den Reststücken 04; 05; 06, bevorzugt den verbleibenden Reststücken 04; 05; 06, getrennt. Bevorzugt erfolgt die Trennung der Reststücke 04; 05; 06 von den Nutzen 03 teilstapelweise und/oder riesweise. Je nach Ausbildung der Nutzen 03 und/oder Reststücke 04; 05; 06, insbesondere je nach Größe der Reststücke 04; 05; 06, können auch Reststücke 04; 05; 06, die üblicherweise in einem vorgeordneten Formgebungsaggregat 300; 400; 500; 600, insbesondere dem Ausbrechaggregat, entfernt werden, in dem zumindest einen Nutzentrennaggregat 1200 entfernt werden.

Insbesondere weist das zumindest eine Nutzentrennaggregat 1200 bevorzugt zumindest ein Nutzentrennwerk 1201 und zumindest ein als Transportband 1202, auch Segmentband 1202 genannt, ausgebildetes Stützelement 1202 auf. Das zumindest eine Nutzentrennwerk 1201 erzeugt und/oder bewirkt im Trennvorgang eine Scherbewegung mit einer Scherkraft zwischen den Nutzen 03, insbesondere den als Nutzenteilstapeln 16 ausgebildeten Teilnutzenstapel 16, und den Reststücken 04; 05; 06, insbesondere den Stapeln an Reststücken 04; 05; 06. Mittels des zumindest einem Transportbands 1202 werden die Reststücke 04; 05; 06 nach dem Trennvorgang vorzugsweise aus dem zumindest einen Nutzentrennaggregat 1200 abtransportiert und beispielsweise in einen Abfallcontainer 51 und/oder in eine Zerkleinerungseinrichtung 51 geleitet.

Bevorzugt ist dem zumindest einen Nutzentrennaggregat 1200 zumindest ein Auslageaggregat 1400 nachgeordnet. Beispielsweise wird zumindest ein, bevorzugt zumindest zwei, weiter bevorzugt zumindest vier, weiter bevorzugt zumindest acht, Nutzenteilstapel 16 mittels zumindest eines Transportmittels 1401, beispielsweise zumindest eines Rechens 1401, von dem Nutzentrennaggregat 1200 in das zumindest eine Auslageaggregat 1400 transportiert. Im Auslageaggregat 1400 wird der zumindest eine, bevorzugt zumindest zwei, weiter bevorzugt zumindest vier, weiter bevorzugt zumindest acht, Nutzenteilstapel 16 auf zumindest einer Stapelunterlage 17, bevorzugt zumindest einer Palette 17, gesammelt und/oder zu zumindest einem Nutzenstapel 14 und/oder Auslagestapel 14 gestapelt. Beispielsweise umfasst ein solcher Nutzenstapel 14 zumindest zwei, weiter bevorzugt zumindest vier, weiter bevorzugt zumindest acht, Nutzenteilstapel 16. Bevorzugt wird zwischen jedem Nutzenteilstapel 16 ein Bogen 02 als Zwischenbogen 02 zur Stabilitätserhöhung eingelegt.

Bevorzugt ist das zumindest eine Formgebungswerk zumindest eines Formgebungsaggregats 300; 400; 500; 600 der Formgebungsaggregate 300; 400; 500; 600 als Prägewerk ausgebildet. Bevorzugt weist das als Prägewerk ausgebildete Formgebungsaggregat 300; 400; 500; 600 den zumindest einen als Stanzzylinder ausgebildeten Formzylinder auf. Vorzugsweise ist das zumindest eine Prägewerk zumindest eine Reliefprägung und/oder zumindest eine Braille-Prägung auf dem zumindest einen Bogen 02 erzeugend ausgebildet. Die zumindest eine Reliefprägung ist vorzugsweise entweder gegenüber dessen Umgebung der Oberfläche des Bogens 02 erhöht oder vertieft. Beispielsweise ist der zumindest eine Formzylinder sowohl zumindest eine erhöhte als auch zumindest eine vertiefte Reliefprägung erzeugend ausgebildet.

Beispielsweise weisen verschiedene Reliefprägungen erzeugt durch das zumindest eine Prägewerk in der Oberfläche des zumindest einen Bogens 02 unterschiedliche Höhen auf.

Bevorzugt zusätzlich oder alternativ ist das zumindest eine Formgebungswerk zumindest eines Formgebungsaggregats 300; 400; 500; 600 der Formgebungsaggregate 300; 400; 500; 600 als Rillwerk ausgebildet. Vorzugsweise ist das als Rillwerk ausgebildete Formgebungswerk den zumindest einen Bogen 02 rillend ausgebildet. Beispielsweise zusätzlich ist das Rillwerk den zumindest einen Bogen 02 stanzend und/oder ritzend und/oder perforierend und/oder prägend ausgebildet. Bevorzugt ist das zumindest eine Rillwerk zumindest eine Falz beispielsweise für zumindest eine Faltung erzeugend ausgebildet.

Bevorzugt zusätzlich oder alternativ ist das zumindest eine Formgebungswerk zumindest eines Formgebungsaggregats 300; 400; 500; 600 der Formgebungsaggregate 300; 400; 500; 600 als Stanzwerk ausgebildet. Bevorzugt ist das als Stanzwerk ausgebildete Formgebungswerk den zumindest einen Bogen 02 stanzend und/oder perforierend und/oder ritzend ausgebildet.

Bevorzugt zusätzlich oder alternativ ist das zumindest eine Formgebungswerk zumindest eines Formgebungsaggregats 300; 400; 500; 600 der Formgebungsaggregate 300; 400; 500; 600 als Stanzwerk mit zumindest einer Absaugung, bevorzugt Lochabsaugung, ausgebildet. Bevorzugt ist das als Stanzwerk mit zumindest einer Absaugung ausgebildete Formgebungswerk den zumindest einen Bogen 02 stanzend und/oder perforierend und/oder ritzend ausgebildet, wobei dazu gleichzeitig zumindest ein Abfallstück 04 von dem zumindest einen Bogen 02 entfernt wird. Vorzugsweise wird das zumindest eine Abfallstück 04 durch die Bearbeitung in dem zumindest einen Formgebungswerk vollständig von dem zumindest einen Bogen 02 getrennt und mit Luft, vorzugsweise Saugluft, auf dem Formzylinder gehalten und in zumindest einen Absaugkasten des Formgebungswerks geblasen. Insbesondere sind so Abfallstücke 04, welche beispielsweise durch weitere Bearbeitungsschritte nicht entfernbar sind und/oder beispielsweise mit einer Fläche von maximal 0,25 cm² (null Komma zwei fünf Quadratzentimeter), von dem zumindest einen Bogen 02 entfernbar. Bevorzugt weist die Bearbeitungsmaschine 01 bei der Bearbeitung von dünnen Bogen 02 mit einer Dicke von maximal 0,3 cm (null Komma drei Zentimeter) zumindest ein Formgebungsaggregat 300 mit zumindest einem Stanzwerk mit zumindest einer Absaugung auf.

Bevorzugt zusätzlich oder alternativ ist das zumindest eine Formgebungswerk zumindest eines Formgebungsaggregats 300; 400; 500; 600 der Formgebungsaggregate 300; 400; 500; 600 als Ausbrechwerk ausgebildet. Bevorzugt ist das als Ausbrechwerk ausgebildete Formgebungswerk zumindest ein Abfallstück 04, bevorzugt zumindest zwei Abfallstücke 04, weiter bevorzugt zumindest vier Abfallstücke 04, weiter bevorzugt eine Vielzahl von Abfallstücken 04, von dem zumindest einen Bogen 02 entfernend, bevorzugt ausbrechend und/oder absaugend, ausgebildet.

In einer bevorzugten Ausführung weist die Bearbeitungsmaschine 01 insbesondere im Falle der Erzeugung von zumindest einer Etikettierung, beispielsweise zumindest einer Etikettierung einer Plastikverpackung, zumindest ein Formgebungsaggregat 400 mit zumindest einem Stanzwerk und beispielsweise zusätzlich ein diesem Formgebungsaggregat 400 vorgelagertes Formgebungsaggregat 300 mit zumindest einem Stanzwerk mit zumindest einer Absaugung auf. Bevorzugt ist direkt im Anschluss an das Formgebungsaggregat 400 mit dem zumindest einen Stanzwerk, also insbesondere ohne ein weiteres Formgebungsaggregat 300; 400; 500; 600 dazwischen, die zumindest eine Bogenauslage 700 angeordnet.

In einer weiteren bevorzugten Ausführung weist die Bearbeitungsmaschine 01 insbesondere im Falle der Erzeugung von zumindest einer weiteren Etikettierung, beispielsweise zumindest einem Etikett aus Papier, zumindest ein Formgebungsaggregat 400 mit zumindest einem Stanzwerk und beispielsweise zusätzlich ein diesem Formgebungsaggregat 400 vorgelagertes Formgebungsaggregat 300 mit zumindest einem Stanzwerk mit zumindest einer Absaugung auf. Beispielsweise alternativ ist dem zumindest einen Formgebungsaggregat 400 mit dem zumindest einen Stanzwerk zumindest ein Formgebungsaggregat 300 mit zumindest einem Rillwerk oder mit zumindest einem Prägewerk vorgelagert. Bevorzugt ist direkt im Anschluss an das Formgebungsaggregat 400 mit dem zumindest einen Stanzwerk, also insbesondere ohne ein weiteres Formgebungsaggregat 300; 400; 500; 600 dazwischen, die zumindest eine Bogenauslage 700 angeordnet.

In einer weiteren bevorzugten Ausführung weist die Bearbeitungsmaschine 01 insbesondere im Falle einer Bearbeitung von Karton mindestens drei Formgebungsaggregate 300; 400; 500; 600 auf. Bevorzugt weist das erste Formgebungsaggregat 300 zumindest ein Prägewerk oder Rillwerk auf. Vorzugsweise ist das Prägewerk im Falle dessen Anwesenheit in dem ersten Formgebungsaggregat 300 vor dem das Rillwerk aufweisenden zweiten Formgebungsaggregat 400 angeordnet. Nach dem zumindest einen das Rillwerk aufweisenden Formgebungsaggregat 300; 400, beispielsweise dem ersten oder zweiten Formgebungsaggregat 300; 400, folgt bevorzugt ein Formgebungsaggregat 400; 500 mit zumindest einem Stanzwerk. Bevorzugt weist das dritte oder vierte Formgebungsaggregat 500; 600 zumindest ein Ausbrechwerk auf. Bevorzugt ist das Formgebungsaggregat 500; 600 mit dem zumindest einen Ausbrechwerk direkt im Anschluss an das Formgebungsaggregat 400; 500 mit dem zumindest einen Stanzwerk angeordnet, insbesondere ohne ein weiteres Formgebungsaggregat 300; 400; 500; 600 dazwischen. Bevorzugt ist direkt im Anschluss an das Formgebungsaggregat 500; 600 mit dem zumindest einen Ausbrechwerk, also insbesondere ohne ein weiteres Formgebungsaggregat 300; 400; 500; 600 dazwischen, die zumindest eine Bogenauslage 700 angeordnet.

Das zumindest eine Nutzentrennwerk 1201 des zumindest einen Nutzentrennaggregats 1200 umfasst bevorzugt zumindest ein oberes Nutzentrennmodul 1204 und zumindest ein unteres Nutzentrennmodul 1203. In einem geöffneten Zustand ist das zumindest eine obere Nutzentrennmodul 1204 von dem zumindest einen unteren Nutzentrennmodul 1203 bevorzugt in der vertikalen Richtung V beabstandet angeordnet. In einem Trennvorgang wird das zumindest eine obere Nutzentrennmodul 1204 bevorzugt von einer ersten Position in dem geöffneten Zustand in Richtung des zumindest einen unteren Nutzentrennmoduls 1203 bewegt und ist bevorzugt während des Trennvorgangs zumindest indirekt über die Nutzen 03 und/oder den Teilstapel 13 von Nutzen 03 in Kontakt mit dem zumindest einen unteren Nutzentrennmodul 1203. Durch die Scherbewegung des zumindest einen Nutzentrennmoduls 1204 wird eine Scherkraft auf die Reststücke 04; 05; 06 und/oder Teilstapel 13 von Reststücken 04; 05; 06 aufgebracht und die Reststücke 04; 05; 06, insbesondere die Teilstapel 13 von Reststücken 04; 05; 06 von den Nutzen 03, insbesondere den Nutzenteilstapeln 16 getrennt. In einer bevorzugten Ausführungsform mit direkt zusammenhängenden Nutzen 03 auf einem Bogen 02, wirken zusätzlich Scherkräfte zwischen den Nutzen 03, um diese voneinander zu trennen. Bevorzugt ist das zumindest eine obere Nutzentrennmodul 1204 im Trennvorgang zumindest von der geöffneten Position in eine geschlossene Position überführt angeordnet.

Das zumindest eine obere Nutzentrennmodul 1204 weist zumindest ein oberes Trennwerkzeug 1210 auf. Das zumindest eine obere Trennwerkzeug 1210 weist bevorzugt mehrere als Trennelemente 1212 ausgebildete Elemente 1212 mit je einer Wirkfläche 1215 auf. Die mehreren Trennelemente 1212 sind bevorzugt in einer aktivierten Position oder einer deaktivierten Position anordenbar. Das zumindest eine untere Nutzentrennmodul 1203 weist zumindest ein unteres Trennwerkzeug 1209 mit bevorzugt mehreren Stützelementen 1211 auf.

Das zumindest eine untere Nutzentrennmodul 1203 weist zumindest drei Stützelemente 1202; 1211 eines Stützmoduls 1245 auf. Die zumindest drei Stützelemente 1202; 1211 sind in zumindest drei Positionen in vertikaler Richtung V positionierbar angeordnet.

Besonders bevorzugt unterscheiden sich die zumindest drei Positionen in der vertikalen Richtung V, insbesondere zumindest zu einem Zeitpunkt. Zu einem Zeitpunkt bilden bevorzugt zumindest zwei bevorzugt als Stifte 1211 ausgebildete Stützelemente 1211 der zumindest drei Stützelemente 1202; 1211, die durch das Positioniermodul 1246 positionierbar sind oder positioniert werden, zwei in vertikaler Richtung V obere Positionen der zumindest drei Positionen. Eine dritte Position, die besonders bevorzugt unterhalb der beiden oberen Positionen angeordnet ist, wird bevorzugt durch ein weiteres Stützelement 1202 der zumindest drei Stützelemente 1202; 1211, das bevorzugt als Transportband 1202 ausgebildet ist, gebildet. Alternativ ist auch das weitere Stützelement 1211 durch das Positioniermodul 1246 positionierbar und/oder als Stift 1211 ausgebildet. Die Stützelemente 1202; 1211 sind bevorzugt zum Abstützen von Nutzen 03 oder Reststücken 04; 05; 06, also Abfall, ausgebildet.

In einer bevorzugten Ausführungsform sind die mehreren Stützelemente 1211, also bevorzugt die Stützelemente 1211 des unteren Trennwerkzeugs 1209, als Stifte 1211, insbesondere Stützstifte 1211, und die mehreren Trennelemente 1212, also bevorzugt die Trennelemente 1212 des oberen Trennwerkzeugs 1210, als Stifte 1212, insbesondere als Trennstifte 1212, ausgebildet. Das zumindest eine obere Nutzentrennmodul 1204 und das zumindest eine untere Nutzentrennmodul 1203 weisen bevorzugt jeweils ein als Matrix 1209; 1210 von Stiften 1211; 1212 ausgebildetes Trennwerkzeug 1209; 1210 auf. Insbesondere weist das zumindest eine obere Nutzentrennmodul 1204 zumindest eine obere Matrix 1210 bzw. Trennelementmatrix 1210 mit mehreren Stiften 1212, insbesondere Trennstiften 1212, auf. Das zumindest eine untere Nutzentrennmodul 1203 weist insbesondere zumindest eine untere Matrix 1209, insbesondere Stützstiftmatrix 1209, mit mehreren Stiften 1211, insbesondere Stützstiften 1211, auf. Im Trennvorgang stützen die unteren Stützelemente 1211, insbesondere die unteren Stifte 1211, bevorzugt die Teilstapel 13, bevorzugt die Teilnutzenstapel 16, ab und das obere Nutzentrennmodul 1204 und insbesondere die mehreren Trennelemente 1212, insbesondere die mehreren Trennstifte 1212, führen im Trennvorgang eine Relativbewegung zu dem zumindest einen unteren Nutzentrennmodul 1203 aus und bewirken eine Scherbewegung und/oder Scherkraft auf die Reststücke 04; 05; 06 und bevorzugt auch auf Teile des zumindest einen Teilnutzenstapels 16. Bevorzugt werden die Trennelemente 1212 so positioniert, dass die mehreren Trennelemente 1212, insbesondere auf die am Rand der Bogen 02 liegenden, Reststücke 04; 05; 06 drücken. Insbesondere werden so die Reststücke 04; 05; 06 von den Nutzen 03 getrennt und beispielweise auch zusammenhängende Nutzen 03 voneinander getrennt. Das zumindest eine obere Nutzentrennmodul 1204 und das zumindest untere Nutzentrennmodul 1203 weisen durch die positionierbaren Trennelemente 1212 und/oder Stützelemente 1211 ein aufeinander abgestimmtes Relief mit zumindest jeweils zumindest zwei Ebenen auf. Das zumindest eine untere Nutzentrennmodul 1203, insbesondere die Stützelemente 1202; 1211, ist in zumindest drei Positionen und/oder Ebenen positionierbar.

Grundsätzlich sind hier als Stützelemente 1202; 1211 bevorzugt Elemente anzusehen, welche geeignet sind, ein Abstützen der Nutzen 03 bzw. der Reststücke 04; 05; 06, insbesondere Abfallstücke, durchzuführen. In einer bevorzugten Ausführungsform sind zwei dieser Art der Stützelemente 1202; 1211 Stifte 1211, insbesondere die oberen zwei Arten von Stützelementen 1211. Diese stützen bevorzugt die Nutzen 03 ab und/oder die Teilstapel 16. Insbesondere ist als dritte Art von Stützelementen 1202 das Transportband 1202 anzusehen. Dieses ist bevorzugt zum Abstützen und Abtransport des Abfalls vorgesehen. Alternativ können die Stützelemente 1211 auch nur aus Elementen des unteren Trennwerkzeuges 1209, insbesondere Stützstiften 1211, ausgebildet sein. Somit sind bevorzugt zumindest zwei der zumindest drei Stützelemente 1202; 1211 als Stützelemente 1211 des unteren Trennwerkzeuges 1209 ausgebildet. Wichtig ist insbesondere, dass das untere Nutzentrennmodul 1203 drei Stützelemente 1202; 1211 aufweist, die in 3 Positionen angeordnet werden können und dies auch zeitweise zumindest in einer Trennposition sind. So kann ein Trennen des Abfalls, also bevorzugt der Reststücke 04; 05; 06, gewährleistet werden und eine Scherbewegung auf die Nutzen 03, insbesondere zusammenhängende Nutzen 03, erzeugt werden.

Weiter umfasst das zumindest eine Nutzentrennaggregat 1200 bevorzugt zumindest ein Stützelement 1202 und/oder Transportmittel 1202 und/oder Transportband 1202 zum Transport der Teilstapel 13 und/oder Riese 13 und/oder Nutzen 03 und/oder Teilnutzenstapel 16 von einem vorgeordneten Aggregat 100; 200; 300; 400; 500; 600; 700; 800; 900; 1000; 1100 in das zumindest eine Nutzentrennaggregat 1200. Bevorzugt ist das zumindest eine Transportband 1202 als Transportmittel 1202 mit mehreren Abschnitten 1206 und/oder Transportbandgliedern 1206 ausgebildet. Die Abschnitte 1206 werden im Vorangegangenen und im Folgenden auch als Segmente 1206 bezeichnet. Das zumindest eine Transportband 1202 ist bevorzugt als umlaufendes endloses Transportmittel 1202 ausgebildet und in Wirkverbindung mit mehreren Umlaufmitteln 1217 angeordnet. Das zumindest eine Transportband 1202 weist zumindest einen Bereich, insbesondere einen Transportbereich 1207 auf, an dem zumindest zeitweise ein Teilstapel 13 und/oder Ries 13 und/oder Nutzen 03 und/oder Teilnutzenstapel 16 in Kontakt mit dem Transportband 1202 ist und/oder kommt. Der zumindest eine Transportbereich 1207 ist bevorzugt in einer horizontal orientierten Ebene ausgebildet und befördert einen Teilstapel 13 und/oder Ries 13 und/oder Nutzen 03 und/oder Teilnutzenstapel 16 in Transportrichtung T durch das zumindest eine Nutzentrennaggregat 1200. Ein Teil des Transportbereiches 1207 des zumindest einen Transportbandes 1202 kann bevorzugt zumindest zeitweise in vertikaler Richtung V verändert, insbesondere abgesenkt und/oder erhöht, werden oder wird entsprechend verändert. Bevorzugt ist der in der vertikalen Richtung V veränderbare Teil des Transportbereichs 1207 zwischen dem zumindest einen oberen Nutzentrennmodul 1204 und dem zumindest einen unteren Nutzentrennmodul 1203 angeordnet. Bevorzugt ist der zumindest eine veränderbare Transportbereich 1207 während des Trennvorgangs in der vertikalen Richtung V abgesenkt angeordnet und dient dann als Stützelement 1202. Insbesondere werden die Reststücke 04; 05; 06 auf dem Transportbereich 1207 gesammelt und nach dem Trennvorgang mittels des Transportbandes 1202 aus dem Nutzentrennaggregat 1200 ausgeschleust und beispielsweise mittels einer Zerkleinerungseinrichtung 51 zerkleinert und/oder in einem Abfallbehälter 51 gesammelt. In einer anderen Ausführungsform werden die Reststücke 04; 05; 06 nach dem Nutzentrennen direkt in einen Abfallbehälter 51 abtransportiert.

Die einzelnen Transportbandglieder 1206 weisen bevorzugt mehrere Öffnungen 1208 und/oder Löcher 1208 auf. Zumindest in dem in der vertikalen Richtung V veränderbaren Transportbereich 1207 müssen die Öffnungen 1208 und/oder Löcher 1208 während des Trennvorgangs relativ zu dem zumindest einen unteren Nutzentrennmodul 1203 positioniert und/oder ausgerichtet sein. Während des Trennvorgangs ragen besonders bevorzugt ein Teil der Stützstifte 1211 zumindest teilweise durch die Löcher 1208 des zumindest einen in der vertikalen Richtung V veränderbaren Transportbereiches 1207 und stützen die einzelnen Teilstapel 13 und/oder Ries 13 und/oder Nutzen 03 und/oder Teilnutzenstapel 16 ab und wirken als Gegenstück zu dem zumindest einen oberen Nutzentrennmodul 1204. Das obere Nutzentrennmodul 1204 wirkt also zumindest mit den zumindest zwei Stützelementen 1211, bevorzugt Stützstiften 1211, des unteren Nutzentrennmoduls 1203 zusammen. Während des Trennvorgangs ragen bevorzugt ein Teil der zumindest zwei Stützelemente 1211, also bevorzugt der Stifte 1211, zumindest teilweise durch Löcher 1208 des zumindest einen in der vertikalen Richtung V veränderbaren Transportbereiches 1207 des als Transportband 1202 ausgebildeten Stützelementes 1202. In anderen Worten sind das Transportband 1202 und die Stützelemente 1211 des unteren Trennwerkzeugs 1209 so aufeinander abgestimmt, dass die Stützelemente 1211 des unteren Trennwerkzeugs 1209 durch die Löcher 1208 des Transportbereiches 1207 des Transportbandes 1202 hindurchragen können und/oder zu zumindest einem Zeitpunkt, bevorzugt zumindest während des Trennvorgangs, durch die Löcher 1208 zumindest teilweise hindurchragend angeordnet sind.

Das zumindest obere Nutzentrennmodul 1204 weist bevorzugt die mehreren Trennelemente 1212, insbesondere die mehreren Trennstifte 1212 und die zumindest eine Trennelementmatrix 1210, insbesondere die zumindest eine Trennstiftmatrix 1210, auf. Die mehreren Trennelemente 1212 der Trennelementmatrix 1210 sind bevorzugt jeweils in zumindest zwei Positionen, einer aktivierten und einer deaktivierten Position, anordenbar bzw. positionierbar und/oder können in zumindest zwei Positionen gesetzt werden. Insbesondere weist das zumindest eine obere Nutzentrennmodul 1204 dazu zumindest eine Schablone 1216 auf. Ein solche Schablone 1216 weist bevorzugt mehrere Löcher auf, wobei jedes Loch an die Position der mehreren aktivierten Trennelemente 1212 in der zumindest einen Trennelementmatrix 1210 angepasst ist. Bevorzugt sind genau die Löcher der zumindest einen Schablone 1216 verschlossen, deren zugeordnete Trennelemente 1212 deaktiviert sein soll. Die den zu aktivierenden Trennstiften 1212 zugeordneten Löcher werden freigelassen. Die Trennelemente 1212, insbesondere die Trennstifte 1212, werden bevorzugt mittels der zumindest einen Schablone 1216 in der aktivierten und/oder in der deaktivierten Position angeordnet. Bevorzugt sind die Trennstifte 1212 des zumindest ein oberen Trennwerkzeugs 1210, die in der aktivierten Position angeordnet sind, im Trennvorgang, beispielsweise ausschließlich eine Kraft, auf die Reststücke 04; 05; 06, insbesondere die Stege 05, aufbringend angeordnet.

Ein Trennelement 1212 der mehreren Trennelemente 1212 in der aktivierten Position weist einen ersten Abstand A1 zu einer oberen Trägerplatte 1213 auf. Ein Trennelement 1212 der mehreren Trennelemente 1212 in der deaktivierten Position weist einen zweiten Abstand A2 zu der Trägerplatte 1213 auf. Die Trägerplatte 1213 ist bevorzugt eine Platte 1213 an dem zumindest einen oberen Nutzentrennmodul 1204 an der die Trennelemente 1212 mittels eines Schließers befestigt sind. Bevorzugt ist der erste Abstand A1 sowie der zweite Abstand A2 jeweils von einer Wirkfläche der Trennelemente 1212, bevorzugt zu einer mittig, in vertikaler Richtung V durch die Trägerplatte 1213 verlaufenden Ebene angeordnet.

Die aktivierten Trennelemente 1212 werden durch die Schablone 1216 nicht blockiert und sind in einer horizontal orientierten Ebene bevorzugt in vertikaler Richtung V weiter unten und/oder näher an dem zumindest einen unteren Nutzentrennmodul 1203 angeordnet.

Analog ist bevorzugt der erste Abstand A1 größer als der zweite Abstand A2. Die deaktivierten Trennelemente 1212 sind in einer horizontal orientierten Ebene bevorzugt in vertikaler Richtung V weiter oben und/oder weiter entfernt von dem zumindest ein unteren Nutzentrennmodul 1203 angeordnet. Zur Vorbereitung auf einen Trennvorgang werden die Trennstifte 1212 in der aktivierten Position und der deaktivierten Position mittels mehrerer Schließer fixiert. Bevorzugt weisen solche Schließer Formen und/oder Bereiche mit unterschiedlichen Querschnitten auf. Die Form kann zum befestigen und/oder fixieren eines Trennelementes 1212 verschoben werden. Insbesondere weisen die Trennstifte 1212 zur Fixierung, bevorzugt in der aktivierten Position zumindest eine Nut 1221 auf. Bevorzugt sind die Trennstifte 1212 in einer Trägerplatte 1213, bzw. einer oberen Trägerplatte 1213, geführt und/oder aufgehängt angeordnet. Insbesondere ist die zumindest eine Schablone 1216 auf der zumindest einen Trägerplatte 1213 aufgelegt angeordnet. Die zumindest eine Trägerplatte 1213 kann in vertikaler Richtung V, beispielsweise auf einer Linearführung 1218, mittels eines Antriebes bewegt werden. Das zumindest eine obere Nutzentrennmodul 1204 bevorzugt weist zumindest eine weitere Trägerplatte 1214, insbesondere eine untere Trägerplatte 1214, auf. Die zumindest eine weitere Trägerplatte 1214 ist in einer ersten Ausführungsform als Metallplatte mit einer Lochmatrix 1219 ausgebildet, wobei die Lochmatrix 1219 auf die zumindest eine obere Stiftmatrix 1209 und weitere bevorzugt auf die Positionen der Trennstifte 1212 abgestimmt ist. Bevorzugt sind die Löcher der Lochmatrix 1209 gleichmäßig angeordnet ist insbesondere bevorzugt quadratisch angeordnet. Bevorzugt ist jedes Loch der zumindest einen Trägerplatte 1214 in vertikaler Richtung V direkt unter einem zugeordneten Trennstift 1212 angeordnet. Unabhängig von der Ausbildung der Schablone 1216 ist keines der Löcher der Lochmatrix 1209 verschlossen. Die zumindest eine weitere Trägerplatte 1214 dient im Trennvorgang als Gegendruckfläche für die Teilstapel 13 und/oder Ries 13 und/oder Nutzen 03 und/oder Nutzenteilstapel 16 und zur Führung der aktivierten Trennstifte 1212.

In einer bevorzugten Ausführungsform ist an der zumindest einen unteren Trägerplatte 1214 zusätzlich zumindest ein weiteres oberes Trennwerkzeug 1205, bzw. ein oberes Nutzentrennwerkzeug 1205 am oberen Nutzentrennmodul 1204 angeordnet. Insbesondere ist die zumindest eine untere Trägerplatte 1214 mittels zumindest eines weiteren Antriebes in der vertikalen Richtung V verstellbar angeordnet. Insbesondere weist die zumindest eine untere Trägerplatte 1214 zumindest ein Spannsystem auf, um das zumindest eine Trennwerkzeug 1205 an der zumindest einen unteren Trägerplatte 1214 zu befestigen und/oder zu fixieren. Dazu umfasst das zumindest eine obere Nutzentrennwerkzeug 1205 eine als einen Nutzentrennwerkzeugträger 1222 ausgebildete Trägerplatte 1222. Bevorzugt ist das zumindest eine obere Nutzentrennwerkzeug 1205 mittels eines Nutzentrennwerkzeugträgers 1222 an dem oberen Nutzentrennmodul 1204 befestigt angeordnet. Bevorzugt sind auf dem zumindest einen Nutzentrennwerkzeugträger 1222 mehrere Elemente angeordnet, welche an eine Nutzenform und/oder die Anzahl der Nutzen 03 angepasst ist. Insbesondere sind diese mehreren Elemente auf dem Nutzentrennwerkzeugträger 1222 befestigt und/oder fixiert. Der zumindest eine Nutzentrennwerkzeugträger 1222 weist bevorzugt mehrere Trennstiftlöcher 1223 auf und insbesondere die mehreren Trennelemente 1212 in der aktivierten Position sind in vertikaler Richtung V bevorzugt direkt über den Trennstiftlöchern 1223 passgenau in horizontaler Ausrichtung positioniert angeordnet.

Zusätzlich weist die zumindest eine untere Trägerplatte 1214 bevorzugt Führungsschienen und eine Einrichtung zu Zentrierung des zumindest einen Trennwerkzeuges 1205 auf der Unterseite der zumindest einen unteren Trägerplatte 1214 auf. Die zumindest eine Trägerplatte 1213 sowie die zumindest eine weitere Trägerplatte 1214 sind bevorzugt unabhängig voneinander elektrisch und/oder hydraulisch und/oder pneumatisch, beispielsweise auf einer gemeinsamen Linearführung 1218 bewegbar angeordnet.

Das zumindest eine obere Trennwerkzeug 1205 ist bevorzugt auf die Ausbildung und/oder Anordnung der Nutzen 03 auf dem Bogen 02 abgestimmt und/oder angepasst.

Die Reststücke 04; 05; 06 und/oder die Nutzen 03 werden zusätzlich mittels zumindest eines oberen Nutzentrennwerkzeuges 1205 getrennt. Bei mehreren Nutzen 03 auf einem Bogen 02 können beispielsweise zwischen den Nutzen 03 dünne Reststücke 05 und/oder Stege 05 angeordnet sein. In einem solchen Fall müssen die Stege 05 in dem zumindest eine Nutzentrennaggregat 1200 zusätzlich entfernt werden. Im Folgenden wird die Bearbeitung und/oder das Entfernen in dem zumindest einen Nutzentrennaggregat 1200 dieser dünnen Reststücke 05 und/oder Stege 05 als Zwischenschnitt bezeichnet. Beispielsweise beträgt der Abstand zwischen zwei nebeneinanderliegenden Trennelementen 1212 zwischen 8 mm (acht Millimeter) und 12 mm (zwölf Millimetern), weshalb solche sehr dünnen Stege 05 mit einer niedrigeren Breite als 8 mm (acht Millimeter) ohne zusätzliches Nutzentrennwerkzeug 1205 nicht, oder nur schwierig, entfernt werden können.

Zusätzlich oder alternativ können Nutzen 03 auf einem Bogen 02 ohne dazwischenliegenden Steg 05 angeordnet sein, wodurch Platz auf einem Bogen 02 gespart werden kann. Die nebeneinander liegenden Nutzen 03 auf den Bogen 02 sind in diesem Fall direkt in Kontakt miteinander. In der Regel sind die direkt nebeneinander liegenden Nutzen 03 nach dem Stanzen über einen oder mehrere Haltepunkte verbunden. Diese können durch eine Relativbewegung voneinander getrennt werden. Im Folgenden wird die Trennung zweier direkt nebeneinanderliegende Nutzen 03 als Trennschnitt bezeichnet. Das zumindest ein Trennwerkzeug 1205 muss jeweils für einen Trennschnitt und/oder einen Zwischenschnitt angepasst und/oder abgeändert werden. Beispielsweise muss ein solches Trennwerkzeug 1205 bei jedem Jobwechsel getauscht werden. Bevorzugt weist das zumindest eine obere Nutzentrennwerkzeug 1205 zumindest eine Kontaktfläche 1227; 1230 auf, wobei die zumindest eine Kontaktfläche 1227; 1230 eine auf eine Nutzenform angepassten Umriss und/oder Fläche aufweist.

Das zumindest eine obere Nutzentrennwerkzeug 1205 ist auf einer Trägerplatte 1222, bevorzugt mittig, montiert und/oder fixiert. Eine solche Trägerplatte 1222 ist bevorzugt als Nutzentrennwerkzeugträger 1222 zum Tragen des Nutzentrennwerkzeuges 1205 ausgebildet. Beispielsweise ist die Trägerplatte 1222 aus einem Metall, weiter bevorzugt aus Holz ausgebildet. Bevorzugt wird die Trägerplatte 1222 mit dem zumindest einen Werkzeug 1205 und/oder Trennwerkzeug 1205 an der unteren Trägerplatte 1214 des zumindest einen oberen Nutzentrennmoduls 1204 angeordnet. Beispielsweise weist die Trägerplatte 1222 mehrere Trennstiftlöcher 1223 auf, die in vertikaler Richtung V mit den Löchern der Lochmatrix 1219 der darüber liegenden unteren Trägerplatte 1214 übereinstimmen. Insbesondere ragen die in der aktivierten Position angeordneten Trennstifte 1212 während des Trennvorgangs durch die mehreren Trennstiftlöcher 1223 und üben eine Kraft auf die zu entfernenden Reststücke 04; 05; 06 aus. Die Trennstiftlöcher 1223 sind bevorzugt um das zumindest eine Trennwerkzeug 1205 angeordnet und in einer bevorzugten Ausführungsform auch innerhalb des zumindest einen Trennwerkzeuges 1205, insbesondere zwischen einzelnen Werkzeugabschnitten und/oder Bereichen, angeordnet.

Das zumindest eine Nutzentrennwerkzeug 1205 zur Durchführung des Trennschnitts zeichnet sich bevorzugt dadurch aus, dass die in Kontakt mit den Nutzen 03 kommende Fläche 1224, insbesondere die gesamte Kontaktfläche 1224, Bereiche 1225; 1226 mit unterschiedlichen Eigenschaften aufweist. Insbesondere weist das zumindest eine obere Nutzentrennwerkzeug 1205 zur Trennung von direkt nebeneinander angeordneten Nutzen 03 auf einem Bogen 02 zumindest eine Kontaktfläche 1224; 1227; 1230 auf, die kleiner oder gleich der Oberfläche eines Nutzens 03 auf einem Bogen 02 entspricht. Die Kontaktfläche 1224 weist zumindest einen Bereich 1225 mit einer höheren Steifigkeit oder einen niedrigeren Elastizität und zumindest einen Bereich 1226 mit einer niedrigeren Steifigkeit oder einer höheren Elastizität auf. Mit Steifigkeit ist hier insbesondere eine Steifigkeit bezüglich einer Verschiebung der vertikalen Richtung V gemeint. Die Bereiche 1226 mit niedriger Steifigkeit und die Bereiche 1225 mit hoher höherer Steifigkeit sind bevorzugt auf dem zumindest einen oberen Nutzentrennwerkzeug 1205 abwechselnd angeordnet. Jeder Bereich 1225; 1226 weist bevorzugt ein eigenes als Kontaktelement 1228; 1235 ausgebildetes Element 1228; 1235 mit einer eigenen Kontaktfläche 1227; 1230, welche im Trennvorgang in Kontakt mit einem Nutzen 03 kommt, auf. Bevorzugt weist das zumindest eine obere Nutzentrennwerkzeug 1205 und insbesondere das zumindest eine erste Kontaktelement 1228 die zumindest eine erste Kontaktfläche 1227 auf. Bevorzugt weist das zumindest eine zweite Kontaktelementen 1235 die zumindest eine zweite Kontaktfläche 1230 auf. Dieses zumindest eine Kontaktelement 1228; 1235 und/oder die Kontaktflächen 1227; 1230 sind jeweils bevorzugt auf die Form des Nutzens 03 abgestimmt und/oder angepasst. Bevorzugt weist ein solches oberes Nutzentrennwerkzeug 1205 bevorzugt zumindest ein erstes, bevorzugt zumindest zwei erste, weiter bevorzugt zumindest drei, weiter bevorzugt acht, erste Kontaktelemente 1228 mit jeweils zumindest einer ersten, bevorzugt zumindest zwei ersten, weiter bevorzugt zumindest drei, weiter bevorzugt zumindest acht, ersten Kontaktflächen 1227 auf. Bevorzugt weist ein solches oberes Nutzentrennwerkzeug 1205 bevorzugt zumindest ein erstes, bevorzugt zumindest zwei erste, weiter bevorzugt zumindest drei, weiter bevorzugt zumindest acht, zweite Kontaktelemente 1235 mit jeweils zumindest einer ersten, bevorzugt zumindest zwei ersten, weiter bevorzugt zumindest drei, weiter bevorzugt zumindest acht, zweite Kontaktflächen 1230 auf. Die Bereiche 1226 mit der niedrigeren Steifigkeit weisen zwischen dem jeweiligen zumindest einen ersten Kontaktelement 1228 und dem Nutzentrennwerkzeugträger 1222, bzw. der Trägerplatte 1222, beispielsweise mehrere Elemente 1229, insbesondere Werkzeugstützelemente 1229, beispielsweise Schaumstoffelemente 1229, mit einer niedrigen Steifigkeit und/oder hohen Elastizität auf. Die Bereiche 1225 mit der höheren Steifigkeit weisen zwischen dem jeweiligen Kontaktelement 1225 und der Trägerplatte 1222 beziehungsweise dem Nutzentrennwerkzeugträger 1222 beispielsweise mehrere weitere Elementen 1231, bevorzugt mehrere zweite Werkzeugstützelemente 1231, beispielsweise mehrere Metallstangen 1231, mit hoher Steifigkeit und/niedriger Elastizität auf.

Insbesondere ist zwischen der zumindest einen ersten Kontaktfläche 1227 und dem zumindest einen Nutzentrennwerkzeugträger 1222 zumindest ein erstes Werkzeugstützelement 1229 angeordnet und zwischen der zumindest einen zweiten Kontaktfläche 1230 in dem zumindest einen Nutzentrennwerkzeugträger 1222 zumindest ein zweites Werkzeugstützelement 1231 angeordnet. Das zumindest eine erste Werkzeugstützelement 1229 und/oder das zumindest eine zweite Werkzeugstützelement 1231 weisen elastische Eigenschaften auf. Bevorzugt weist es zumindest eine erste Werkzeugstützelement 1229 eine höhere Elastizität und/oder eine leichtere Verformbarkeit als das zumindest eine zweite Werkzeugstützelement 1231 auf.

In einem Trennvorgang ist der zumindest eine Bereich 1226 und/oder die zumindest eine erste Kontaktfläche 1227 mit einer niedrigen Steifigkeit beweglich und/oder verformen sich zeitweise in vertikaler Richtung V. Insbesondere verändert sich im Trennvorgang die Ebene durch die Kontaktflächen 1227 der Bereiche 1226 mit der niedrigeren Steifigkeit relativ zu einer Ebene durch die gesamte Kontaktfläche 1224 des zumindest einen Trennwerkzeuges 1205. Der Bereich 1226 mit der niedrigeren Steifigkeit relativ zu der Kontaktfläche 1230 der Bereiche 1225 mit der höheren Steifigkeit. Der zumindest eine Bereich 1225 und/oder die Bereiche 1225 mit der höheren Steifigkeit sind in den Trennvorgang unbeweglich und bleiben insbesondere in einer Ebene. Die Ebene ist bevorzugt die Ebene durch die Kontaktfläche 1224 des zumindest einen Trennwerkzeuges 1205.

Das zumindest eine obere Nutzentrennwerkzeug 1205 weist die zumindest eine erste Kontaktfläche 1227 mit einem ersten Abstand A3 zu dem zumindest einen Nutzentrennwerkzeugträger 1222 auf. Weiter weist das zumindest eine obere Nutzentrennwerkzeug 1205 zumindest die weitere Kontaktfläche 1230 mit einem zweiten Abstand A4 zu zumindest einem Nutzentrennwerkzeugträger 1222 auf. In einer ersten Position, beispielsweise der geöffneten Position des zumindest einen Nutzentrennwerk 1201, ist der erste Abstand A3 und der zweite Abstand A4 bevorzugt gleich groß. Die zumindest eine erste Kontaktfläche 1227 und/oder die zumindest eine zweite Kontaktfläche 1230 sind bevorzugt in zumindest einer weiteren Position, beispielsweise einer Trennposition, anordenbar. In der zumindest einen weiteren Position, beispielsweise der Trennposition, weist die zumindest eine erste Kontaktfläche 1227 einen dritten Abstand A5 und/oder die zumindest zweite Kontaktfläche 1230 einen vierten Abstand A6 auf. Bevorzugt unterscheidet sich der dritte Abstand A5 der zumindest einen ersten Kontaktfläche 1227 zudem zumindest einen Nutzentrennwerkzeugträger 1222 von dem vierten Abstand A6 der zumindest einen zweiten Kontaktfläche 1230 zu den Nutzentrennwerkzeugträger 1222. Bevorzugt ist der vierte Abstand A6 des zugeordneten Bereichs 1226 mit der niedrigeren Steifigkeit und der Kontaktfläche 1230 kleiner in der Trennposition als der dritte Abstand A5.

In der Ausführungsform mit mehreren ersten Kontaktflächen 1227 und mehreren zweiten Kontaktflächen 1230 weisen jeweils bevorzugt die mehreren ersten Kontaktflächen 1227 jeweils den Abstand A5 und die mehreren zweiten Kontaktflächen 1230 jeweils den Abstand A6 zu dem zumindest einen Nutzentrennwerkzeugträger 1222 auf.

Die zumindest eine erste Kontaktfläche 1227 und/oder die zumindest eine zweite Kontaktfläche 1230 ist in der vertikalen Richtung V und/oder in Richtung einer Flächennormalen zu einer der Kontaktflächen 1227; 1230, insbesondere unterschiedlich, steif und/oder beweglich angeordnet.

Insbesondere weist das obere Nutzentrennmodul 1204 ein Relief auf. Dieses Relief wird gebildet mittels zumindest drei Elementen 1212; 1228; 1235. Bevorzugt ist zumindest eines dieser Elemente 1212; 1228; 1235 ein Trennelement 1212 und zumindest zwei sind Kontaktelemente 1228; 1230. Insbesondere können diese zumindest drei Elemente 1212; 1228; 1235 jeweils in zumindest drei unterschiedlichen Abständen A7; A6; A5 angeordnet werden. Bevorzugt unterscheiden sich die drei Abstände A7; A6; A5 in ihren Abmessungen in vertikaler Richtung V und/oder in der Höhe. Insbesondere weist ein Trennelement 1212 den Abstand A7 zu einer Trägerplatte 1222 und die Kontaktelemente 1228; 1235 die Abstände A6 und A5 zu einer Trägerplatte 1222 auf. Mit Relief ist hier eine Anordnung der drei Elemente 1212; 1228; 1235 in verschiedenen Positionen und mehrere Flächen in unterschiedlicher Anordnung in vertikaler Richtung V gemeint. Diese Flächen werden beispielsweise durch mehrere nebeneinander liegende Elemente 1212; 1228; 1235 gebildet. Insbesondere sind die Flächen auf einer selben Höhenlage bezüglich der vertikalen Richtung V.

Demgegenüber weist das untere Nutzentrennmodul 1203 bevorzugt ein auf das Relief des oberen Nutzentrennmodul 1204 abgestimmtes Relief auf. Das untere Nutzentrennmodul 1203 weist bevorzugt ein Relief mit zumindest drei Stützelementen 1202; 1211 auf. Somit bilden die zumindest drei Stützelemente 1202; 1211 bevorzugt das Relief, bevorzugt zumindest während des Trennvorgangs oder sind zu zumindest einem Zeitpunkt das Relief bildend anordenbar. Die zumindest drei Stützelemente 1202; 1211 weisen bevorzugt drei unterschiedliche Abstände A11; A12; A13 zu einem Führungsträger 1240, insbesondere der Mittellinie 1247 eines Führungsträgers 1240, des unteren Nutzentrennmoduls 1203 auf. Weiter bevorzugt sind die Stützelemente 1202; 1211 in zumindest vier unterschiedlichen Abständen A11; A12; A13; A14 anordenbar oder jeweils zumindest ein Stützelement 1202; 1211 weist einen der vier Abstände A11; A12; A13; A14 auf. Das Relief des unteren Nutzentrennmoduls 1203 und des oberen Nutzentrennmoduls 1204 ist bevorzugt so ausgebildet, dass in der Trennposition der Betrag der Differenz zweier Abstände A12; A13 von zumindest zwei Stützelementen 1211 der zumindest drei Stützelemente 1202; 1211 dem Betrag der Differenz der zwei Abstände A5; A6 von zumindest zwei Wirkflächen 1215 und/oder Kontaktflächen 1227; 1230 entspricht und/oder entsprechen kann. Das Relief des oberen Nutzentrennmoduls 1204 und des unteren Nutzentrennmoduls 1203 sind bezüglich des Reliefs als Gegenstücke und/oder negativ Abbild ausgebildet. In einer Ausführungsform zur Trennung nebeneinanderliegender Nutzen 03 auf einem Bogen 02, weist jedes der Nutzentrennmodule 1204; 1203 bevorzugt mehrere Flächen und/oder Elemente auf, die in zumindest drei Positionen angeordnet werden können. Betreffend das untere Nutzentrennmodul 1203 sind die mehreren Flächen bevorzugt die Stützflächen 1248; 1249 der Stützelemente 1202; 1211. Es bildet sich bevorzugt in der Trennposition ein Relief mit drei verschiedenen Flächen in unterschiedlicher vertikaler Richtung V und/oder vertikaler Lage. Das heißt, bevorzugt sind die mindestens drei Stützflächen 1248; 1249 der zumindest drei Stützelemente 1202; 1211 in vertikaler Richtung V in drei zueinander verschiedenen Ebenen angeordnet oder anordenbar. Bevorzugt werden bezogen auf das obere Nutzentrennmodul 1204 die Flächen durch die Kontaktflächen 1215; 1227; 1230 der Elemente 1212; 1228; 1235 gebildet. Analog gilt das für das Gegenstück des unteren Nutzentrennmoduls 1203 und dessen Stützelemente 1202; 1211.

Zusätzlich oder alternativ können die ersten Kontaktelemente 1228 und/oder die zweiten Kontaktelemente 1235 zusätzlich mit Kraft, beispielsweise mittels eines Antriebes 1232, bevorzugt mittels zumindest eines Pneumatikzylinders 1232, und/oder elektrisch mittels eines elektrischen Antriebes 1232, beaufschlagt werden. Zwischen den ersten Kontaktelementen 1228 und/oder den zweiten Kontaktelementen 1235 und der Trägerplatte 1222 können Schichten 1236 mit unterschiedlichen Steifigkeiten und/oder Elastizitäten vorhanden sein.

Zusätzlich oder alternativ können zwischen den ersten Kontaktelementen 1228 und/oder den zweiten Kontaktelementen 1235 und der Trägerplatte 1222 Distanzelemente vorhanden sein. Außerdem können zusätzlich Führungselemente 1233, insbesondere Metallstangen 1233 über die ersten Kontaktelemente 1228 und/oder die zweiten Kontaktelemente 1235 in Richtung des unteren Nutzentrennmoduls 1203 hinausragen und die Teilstapel 13 und/oder Riese 13 und/oder Nutzen 03 und/oder Teilnutzenstapel 16 während des gesamten Trennvorgangs in ihrer Position halten.

Zusätzlich oder alternativ weist das obere Nutzentrennwerkzeug 1204 nur ein Kontaktelement 1228; 1235, beispielsweise hier das erste Kontaktelement 1228 mit der ersten Kontaktfläche 1227, auf. Insbesondere sind dann statt der zweiten Kontaktfläche 1230 freie Bereiche ohne Kontaktelement 1235 angeordnet. Insbesondere entsteht dann der Höhenunterschied der Abstände A5 und A6 dann nicht durch die elastischen Werkzeugstützelemente 1229; 1231 sondern durch das Weglassen der zweiten Kontaktfläche 1230 mit dem zweiten Kontaktelement 1235.

Zusätzlich oder alternativ können zwischen den Kontaktelementen 1228 mehrere Wirkelemente 1234 über die Ebene der Kontaktfläche 1227 des zumindest einen Trennwerkzeuges 1205 in Richtung des unteren Nutzentrennmoduls 1203 hinausragen und zusätzlich Reststücke 04; 05; 06, beispielsweise Teile des Rahmens und/oder innere Reststücke 04 entfernen.

Zusätzlich oder alternativ ist das zumindest eine Trennwerkzeug 1205, insbesondere das zumindest eine obere Trennwerkzeug 1205, geeignet, um Zwischenschnitte durchzuführen und insbesondere Stege 05 zu entfernen. Insbesondere weist die Kontaktfläche 1224; 1227; 1230 zur Entfernung von Reststücken 05 und/oder Stegen 05 einen Umriss auf, und der Umriss ist größer als ein Umriss eines Nutzens 03 auf einem Bogen 02. Bevorzugt weist das zumindest eine obere Nutzentrennwerkzeug 1204 zur Durchführung von Zwischenschnitten ebenfalls zumindest ein Wirkelement 1237 auf, welche bevorzugt steif ausgebildet sind. Das zumindest eine Wirkelement 1237 ist bevorzugt auf dem Nutzentrennwerkzeugträger 1222 angeordnet und ragt in Richtung des zumindest einen unteren Nutzentrennmoduls 1203. Das zumindest eine Wirkelement 1237 ist so angeordnet, dass die Reststücke 04; 05; 06, insbesondere die Reststücke 05 und/oder Stege 05, im Trennvorgang nach unten zwischen die untere Stiftmatrix 1209 gedrückt wird. Insbesondere ist das zumindest eine Wirkelement 1237 in der Trennposition des oberen Nutzentrennmoduls 1204 die Reststücke 05 und/oder die Stege 05 von den Bogen 02 entfernend angeordnet. Zusätzlich oder alternativ wirkt ein solches Wirkelement 1237auf Reststücke 04; 05; 06 des Rahmens und/oder andere Reststücke 04; 05; 06 der Teilstapel 13 und/oder Riese 13 und/oder Nutzen 03 und/oder Teilnutzenstapel 16. Bevorzugt bilden das zumindest eine Wirkelement 1237 den Umriss eines Teilstapels 13 und/oder Rieses 13 und/oder Nutzens 03 und/oder Teilnutzenstapels 16. In einem solchen Wirkelement 1237 innenliegend sind bevorzugt zur Erhöhung der Stabilität und Vermeidung eines Haftens eines Teilstapels 13 und/oder Rieses 13 und/oder Nutzens 03 und/oder Teilnutzenstapels 16 zusätzlich zumindest ein Stützelement 1238 aus bevorzugt einem elastischem Material vorhanden und/oder angeordnet. Das zumindest eine Stützelement 1238 ist bevorzugt aus mehreren Schichten aufgebaut und/oder kann zusätzlich mit einer Last beispielsweise durch einen Pneumatikzylinder beaufschlagt werden.

Zusätzlich oder alternativ kann das zumindest eine Nutzentrennwerkzeug 1205, insbesondere das zumindest eine obere Nutzentrennwerkzeug 1205, als ein Kombinationswerkzeug zur Durchführung von Trennschnitt und/oder Zwischenschnitt genutzt werden. Insbesondere weist das zumindest eine Nutzentrennwerkzeug 1205 dann die Trennschnittanordnung in Bereichen mit zusammenhängenden Teilstapel 13 und/oder Riese 13 und/oder Nutzen 03 und/oder Teilnutzenstapel 16 auf und die Zwischenschnitt Anordnung in Bereichen mit innenliegenden Reststücken 04; 05; 06, insbesondere bei Stegen 05. Die umliegenden Bereiche in denen bevorzugt Trennstifte 1212 zur Entfernung der Reststücke 04; 05; 06 verwendet werden, können beispielsweise durch eine Umrisskontur auf dem Werkzeug und/oder Nutzentrennwerkzeug 1205 ersetzt werden. In einer anderen Ausführungsform wird das Kombinationswerkzeug ergänzt durch die Anordnung der Trennstifte 1212.

Die zumindest eine Vorrichtung zur Nutzentrennung 1200 trennt in einem Verfahren zur Nutzentrennung bevorzugt zumindest einen Teilnutzenstapel 16 aus einem Stapel 12 und/oder einem Ries 13 von Bogen 02. Dabei weist die zumindest eine Vorrichtung zur Nutzentrennung 1200 zumindest ein Nutzentrennwerk 1201 auf. In einem Trennvorgang werden zumindest ein unteres Nutzentrennmodul 1203 und zumindest ein oberes Nutzentrennmodul 1204 in Kontakt gebracht. Das zumindest eine obere Nutzentrennmodul 1204 weist bevorzugt ein oberes Trennwerkzeug 1210 mit mehreren Trennelementen 1212 in einer aktivierten Position oder einer deaktivierten Position auf.

Wobei eines der mehreren Trennelemente 1212 in der aktivierten Position einen ersten Abstand A1 zu einer Trägerplatte 1213 aufweist und wobei eines der mehreren Trennelemente 1212 der deaktivierten Position einen zweiten Abstand A2 zu der Trägerplatte 1213 in einer ersten Position der Trägerplatte 1213 aufweist. Insbesondere ist die zumindest eine Trägerplatte 1213 in der ersten Position angeordnet, während das zumindest eine Nutzentrennwerk 1201 in einer geöffneten Position angeordnet ist.

Mittels der zumindest einen ersten Kontaktfläche 1227 und der zumindest einen zweiten Kontaktfläche 1230 des zumindest einen oberen Nutzentrennwerkzeugs 1205 werden bevorzugt direkt nebeneinanderliegende Nutzen 03 auf einem Bogen 02 getrennt und/oder können getrennt werden.

Insbesondere werden durch das zumindest eine Nutzentrennwerk 1201 Reststücke 04; 05; 06, bevorzugt Reststücke 05 und/oder Stege 05 zwischen zwei Nutzen 03 auf einem Bogen 02, mittels zumindest eines Wirkelements 1237 entfernt und/oder können entfernt werden.

Im Trennvorgang unterscheidet sich der dritte Abstand A5 der zumindest einen ersten Kontaktfläche 1227 von dem vierten Abstand A6 der zumindest einen zweiten Kontaktfläche 1230 zumindest zeitweise und/oder positionsweise. Die zumindest eine erste Kontaktfläche 1227 und/oder die zumindest eine zweite Kontaktfläche 1230 sind in der vertikalen Richtung V und/oder in Richtung einer Flächennormale zu einer der Kontaktflächen 1227; 1230 beweglich. Im Trennvorgang kommen die Kontaktflächen 1227; 1230 in Kontakt mit dem Teilstapel 13 und/oder Ries 13 und/oder Nutzen 03 und/oder Teilnutzenstapel 16 und es wirkt durch die Bewegung des Nutzentrennwerks 1201 eine Kraft auf die zumindest zwei Kontaktflächen 1227; 1230. Bevorzugt steht die zumindest eine erste Kontaktfläche 1227 im Trennvorgang in Kontakt mit einem Teilnutzenstapel 13 und die zumindest eine zweite Kontaktfläche 1230 steht im Trennvorgang in Kontakt mit einem weiteren Teilnutzenstapel 13. Die zumindest eine erste Kontaktfläche 1227 und/oder die zumindest eine zweite Kontaktfläche 1230 sind in vertikaler Richtung V unterschiedlich steif und/oder unterschiedlich beweglich. Infolge des Kontakts verändert sich der erste Abstand A3 der zumindest einen ersten Kontaktfläche 1227 in den dritten Abstand A5. Zusätzlich verändert sich der zweite Abstand A4 der zumindest einen zweiten Kontaktfläche 1230 in den vierten Abstand A6. Vor dem Trennvorgang sind die Abstände A3 sowie A4 gleich groß. Während des Trennvorgangs verändern sich die Abstände in die Abstände A5 sowie A6 zumindest zeitweise und die beiden Abstände A5; A6 sind zumindest zeitweise unterschiedlich ausgebildet. Der Grund dafür ist zumindest ein erstes Werkzeugstützelement 1229 zwischen der ersten Kontaktfläche 1227 und dem zumindest einen Nutzentrennwerkzeugträger 1222 und zumindest ein zweites Werkzeugstützelement 1231. Das zumindest eine erste Werkzeugstützelement 1229 und das zumindest eine zweite Werkzeugstützelement 1231 federn die zumindest eine erste Kontaktfläche 1227 und die zumindest eine zweite Kontaktfläche 1230 bevorzugt unterschiedlich ab. Das zumindest eine erste Werkzeugstützelement 1229 und das zumindest eine zweite Werkzeugstützelement 1231 sind bevorzugt unterschiedlich elastisch und/oder steif und/oder beweglich.

Das zumindest eine untere Nutzentrennmodul 1203 weist bevorzugt zumindest drei Stützelemente 1202; 1211 mit jeweils zumindest einer Stützfläche 1249; 1248 auf. Jede Stützfläche 1249; 1248 weist zumindest einen Abstand A11; A12; A13; A14 zu einem Führungsträger 1240 des zumindest einen unteren Nutzentrennmoduls 1203 auf. Insbesondere sind die zumindest drei Stützelement 1202; 1211 in zumindest drei Positionen positionierbar angeordnet. Insbesondere unterscheiden sich die drei Abstände A11; A12; A13 der Stützflächen 1249; 1248 zu dem einen Führungsträger 1240, insbesondere einer Mittellinie 1247 durch den Führungsträger 1240 in vertikaler Richtung V, in den zumindest drei Positionen. Die Stützflächen 1248; 1249 der zumindest drei Stützelemente 1202; 1211 werden bevorzugt in den zumindest drei unterschiedlichen Abständen A11; A12; A13; A14 zu dem Führungsträger 1240 des unteren Nutzentrennmoduls 1203 beabstandet angeordnet. Weiter bevorzugt unterscheiden sich die zumindest vier Abstände A11; A12; A13; A14 voneinander. Der Führungsträger 1240 ist bevorzugt als fester Träger zur Führung der Stützelemente 1202; 1211 am zumindest einen unteren Nutzentrennmodul 1203 angeordnet. Bevorzugt ist der zumindest eine Führungsträger 1240 der Träger, der bezüglich der vertikalen Richtung V der oberste Träger des zumindest einen unteren Nutzentrennmoduls 1203 ist. Bei einer anderen Ausführungsform des zumindest einen unteren Nutzentrennmoduls 1203 sind die Abstände A11; A12; A13; A14 insbesondere zu einem anderen Bezugspunkt in der vertikalen Richtung V angeordnet. Insbesondere sind die Abstände A11; A12; A13; A14 parallel zur Höhe der Bearbeitungsmaschine 01 angeordnet und unterscheiden sich zumindest zeitweise und/oder positionsweise in der Länge des Abstandes. In einer bevorzugten Ausführungsform trennt der Führungsträger 1240 den oberen Bereich des unteren Nutzentrennmoduls 1203, den Trennbereich, und den unteren Teil, den Schablonenbereich, voneinander. Der Führungsträger 1240 bzw. die Grundplatte 1240 dichtet auch den Schablonenbereich gegenüber Abfall ab. Dieser könnte den Setz bzw. Positionierprozess der Stützelemente 1211 behindern. Um das Abdichten zwischen den Bereichen zu verbessern kommen bevorzugt zusätzlich Hülsen 1253 zum Einsatz. Die Hülsen 1253 sind somit bevorzugt zusätzlich zu dem Führungsträger 1240 den Schablonenbereich gegenüber Abfall abdichtend ausgebildet.

Bevorzugt ist eines der bevorzugt zumindest drei Stützelemente 1202; 1211 als das zumindest eine Transportband 1202 ausgebildet. Insbesondere ist das zumindest eine Transportband 1202 im Bereich des Nutzentrennwerks 1201 während des Trennvorgangs der Teilstapel 13 und/oder Riese 13 und/oder Nutzen 03 und/oder Teilnutzenstapel 16 und/oder der Teilstapel 13 von den Stapeln 12 in der vertikalen Richtung V, insbesondere der Transportbereich 1207, abgesenkt angeordnet. Insbesondere dient das zumindest eine Transportband 1202 dann als Stützelement 1202. Die beiden anderen, bevorzugt zumindest zwei, Stützelemente 1211 der zumindest drei Stützelemente 1202; 1211 sind bevorzugt dem zumindest einen unteren Trennwerkzeug 1209 zugeordnet. Das heißt, es sind bevorzugt zumindest zwei der zumindest drei Stützelemente 1202; 1211 als Stützelemente 1211, bevorzugt Stifte 1211, des unteren Trennwerkzeuges 1209 ausgebildet.

Das zumindest eine untere Nutzentrennmodul 1203 weist bevorzugt neben dem Transportband 1202 das zumindest eine untere Trennwerkzeug 1209 mit den mehreren Stützelementen 1211 auf. Das zumindest eine untere Trennwerkzeug 1209 ist bevorzugt als untere Stützelementmatrix 1209, insbesondere als Stützstiftmatrix 1209, insbesondere als Stiftmatrix 1209, ausgebildet. Insbesondere ist die zumindest eine Stützstiftmatrix 1209 auf die Trennstiftmatrix 1210 und/oder das zumindest eine obere wird Nutzentrennwerkzeug 1204 für einen Trennvorgang abstimmbar und/oder muss abgestimmt werden. Insbesondere muss das Relief des oberen Nutzentrennmoduls 1204 und des unteren Nutzentrennmoduls 1203 aufeinander abgestimmt werden. Jedes Stützelement 1211, insbesondere des unteren Trennwerkzeuges 1209, ist bevorzugt in zumindest drei Positionen zumindest zeitweise anordenbar. Das heißt, es weist jedes Stützelement 1211 zu einem ersten Zeitpunkt oder Zustand eine erste Position, zu einem zweiten Zeitpunkt oder Zustand eine zweite Position und zu einem dritten Zeitpunkt oder Zustand eine dritte Position auf. Das zumindest eine Stützelement 1211, bevorzugt die zumindest zwei Stützelemente 1211 des unteren Trennwerkzeuges 1209, wird somit bevorzugt zumindest zeitweise in einer deaktivierten Position, in einer ersten aktivierten Position oder in einer zweiten aktivierten Position angeordnet.

Eine der drei Positionen, insbesondere eine der drei Positionen eines Stützelements 1211 des unteren Trennwerkzeuges 1209, ist bevorzugt eine deaktivierte Position mit einem Abstand A14 von der Stützfläche 1248 eines Stützelements 1211 zu dem zumindest einen Führungsträger 1240, insbesondere der Mittellinie 1247 des Führungsträgers 1240. Die anderen beiden Positionen werden jeweils als erste aktivierte Position und zweite aktivierte Position bezeichnet, wobei die Stützfläche 1248 eines Stützelements 1211 in der ersten aktivierten Position einen Abstand A12 von der Stützfläche 1248 eines Stützelements 1211 zu dem zumindest einen Führungsträger 1240, insbesondere der Mittellinie 1247 des Führungsträgers 1240, aufweist und wobei die Stützfläche 1248 eines Stützelements 1211 in der zweiten aktivierten Position einen Abstand A13 von der Stützfläche 1248 eines Stützelement 1211 zu dem zumindest einen Führungsträger 1240, insbesondere der Mittellinie 1247 des Führungsträgers 1240, aufweist. Insbesondere weisen die Stützelemente 1211 in einer ersten aktivierten Position und einer zweiten aktivierten Position einen größeren Abstand A12; A13 als das zumindest eine Transportband 1202 zu dem mindestens einen Führungsträger 1240 auf. Das heißt, die zumindest zwei Stützelemente 1211 des unteren Trennwerkzeuges 1209 können zumindest in einer deaktivierten Position, in einer ersten aktivierten Position und in einer zweiten aktivierten Position angeordnet werden.

In einer der aktivierten Positionen ragt das zumindest eine Stützelement 1211 bevorzugt über die Stützfläche 1249 des zumindest einen Transportbandes 1202 in vertikaler Richtung V hinaus. Somit sind die Stützelemente 1211 des unteren Trennwerkzeuges 1209 in der ersten aktivierten Position und/oder in der zweiten aktivierten Position bevorzugt über die Stützfläche 1249 des zumindest einen Transportbandes 1202 in vertikaler Richtung V hinausragend angeordnet. Insbesondere stützt ein Stützelement 1211 in der aktivierten Position während des Trennvorgangs einen Teilstapel 13 und/oder Riese 13 und/oder Nutzen 03 und/oder Teilnutzenstapel 16 ab. Die Stützelemente 1211, in der deaktivierten Position, sind bevorzugt in einer Ebene unter der Ebene des Transportbandes 1202 angeordnet und tragen im Trennvorgang nicht bei. In der deaktivierten Position ist das zumindest eine Stützelement 1211, insbesondere die mehreren Stützelemente 1211, in dem Transportband 1202 mit dem Abstand A11 versenkt angeordnet.

Bevorzugt weist ein Stützelement 1211 bevorzugt auf der Oberseite, bevorzugt die Seite, die im Trennvorgang in Kontakt mit dem Teilstapel 13 und/oder Riese 13 und/oder Nutzen 03 und/oder Teilnutzenstapel 16 steht, ein Abstützelement 1241 auf. Ein solches Abstützelement 1241 ist als elastisches Element 1241, beispielsweise als Gummikappe 1241, ausgebildet und weist insbesondere eine nachgiebige Oberfläche, insbesondere um Abdrücke auf dem Teilstapel 13 und/oder Riese 13 und/oder Nutzen 03 und/oder Teilnutzenstapel 16 zu verhindern, auf.

Ein solches Stützelement 1211 weist bevorzugt zumindest eine erste Nut 1243 mittig auf dem zumindest einen Stützelement 1211 auf und eine weitere Nut 1244 am unteren Ende des zumindest einen Stützelements 1211. Bevorzugt sind die Stützelemente 1211 als Pins bzw. Stifte 1211 ausgebildet und leiten im Betrieb Kraft vom Nutzenstapel 14 in das untere Nutzentrennmodul 1203. Bevorzugt sind die Stützelemente 1211 von Hülsen 1253 umgeben. Die Hülsen 1253 verkleinern einen Abstand zwischen den Stiften 1211 und einem umliegenden Gehäuse. Insbesondere sorgen die Hülsen 1253 dafür, dass kein Abfall in das Positioniermodul 1246 oder das Stützmodul 1245 gerät. Das Stützmodul 1245 weist besonders bevorzugt die Hülsen 1253 auf, wobei die Hülsen 1253 zum Abdichten gegenüber Reststücken 04; 05; 06 die Stützelemente 1211 umgebend angeordnet sind. Mittels der Hülsen 1253 wird im Stützmodul 1245 bevorzugt ein Eindringen von Reststücken 04; 05; 06 verhindert.

Weiterhin weist das untere Nutzentrennmodul 1203 bevorzugt einen Segmentträger 1251 auf. Der Segmentträger 1251 ist vorzugsweise innerhalb des Stützmoduls 1245 angeordnet. Somit hält und/oder führt und/oder stützt das Stützmodul 1245 bevorzugt zusätzlich zu den als Stiften 1211 ausgebildeten Stützelementen 1211 das als Transportband 1202 ausgebildete Stützelement 1202, vorzugsweise zumindest im Trennprozess. Der Segmentträger 1251 ist entlang einer Linearführung bewegbar und drückt im Trennprozess gegen die Reststücke 04; 05; 06 und befördert die Reststücke 04; 05; 06 sowie die Segmente 1206 nach dem Trennprozess nach unten. Insbesondere können die Nutzen 03 bzw. die Teilstapel 13 dann über den Rechen 1401 entnommen werden. Durch das Herunterdrücken wird also Platz für das Einfahren des Rechens 1401 über den Reststücken 04; 05; 06 und unter den Nutzen 03 geschaffen.

Weiterhin weist das untere Nutzentrennmodul 1203 bevorzugt eine Führungsplatte 1252 auf. Die Führungsplatte 1252 weist für jedes Stützelement 1211 ein Loch bzw. eine Führung auf. Diese dienen dazu, dass die Pins in der Produktion gerade bleiben und geführt werden. Weiterhin weist das untere Nutzentrennmodul 1203 bevorzugt den Führungsträger 1240 bzw. die Grundplatte 1240 auf. Über den Führungsträger 1240 wird Kraft von den Stützelementen 1211 in das Gestell eingeleitet. Über eine Halteplatte 1255 werden Stützelemente 1211, also vorzugsweise Stützelemente 1211 des unteren Trennwerkzeuges 1209, bevorzugt in Position gehalten, die nicht über eine Schablone 1259, 1261 der Schablonen 1259; 1261 in einer höheren Position gehalten werden. Dazu weist die Halteplatte 1255 Löcher mit Querschnitten auf, die kleiner als die Querschnitte der Stützelemente 1211 in den breiteren Bereichen sind.

Das zumindest eine untere Nutzentrennmodul 1203 weist bevorzugt zumindest ein Stützmodul 1245 zum Halten und/oder Führen und/oder Stützen der Stützelemente 1211 auf. Vorzugsweise hält und/oder führt und/oder stützt das Stützmodul 1245 zumindest im Trennprozess die Stützelemente 1211. Bevorzugt umfasst das Stützmodul 1245 die Stützelemente 1202; 1211, bevorzugt die bevorzugt als Stifte 1211 ausgebildeten Stützelemente 1211 und das bevorzugt als Transportband 1202 ausgebildete Stützelement 1202. Das Stützmodul 1245 weist bevorzugt eine Einrichtung zum Schließen 1256 bzw. den Main Shutter 1256 zum Halten der Stützelemente 1211 auf. Beispielsweise ist also mindestens ein Schließer 1256 vorgesehen. Ein Herausziehen der zumindest zwei Stützelemente 1211, bevorzugt der als Stifte 1211 ausgebildeten Stützelemente 1211, wird bevorzugt mittels des Schließers 1256 verhindert. Ein Schließsystem ist so gestaltet, dass der Querschnitt der Löcher verringert werden kann. Dadurch werden die Stützelemente 1211 gehalten und können sich lediglich im Bereich der Nut 1243 bewegen. Zur Trennung der Nutzen 03 in einem Trennschnitt-Layout können die Stützelemente 1211 sich dann beispielsweise 60 mm in der Nut 1243 auf und ab bewegen. Die Einrichtung zum Schließen 1256 kann automatisch oder manuell mittels einer Verriegelung 1262 betätigt bzw. verriegelt werden. Die Verriegelung 1262 hält die Einrichtung zum Schließen 1256 in Position. Der Schließer 1256, auch Main Shutter 1256 genannt, wird bevorzugt zum Sichern der Stifte 1211, insbesondere der als Stifte 1211 ausgebildeten Stützelemente 1211, gegen ein Herausziehen in das Stützmodul 1245 und insbesondere unter mehrere Hülsen 1253 und/oder zumindest unter eine Führungsträger 1240 bzw. die Grundplatte 1240 verlegt. Der Schließer 1256, der ein Herausziehen der Stützelemente 1211 verhindert, ist bevorzugt im Stützmodul 1245 angeordnet und weiter bevorzugt unter den Hülsen 1253. Der Schließer 1256 hält bevorzugt die zumindest zwei Stützelemente 1211, bevorzugt der als Stifte 1211 ausgebildeten Stützelemente 1211, unter den Hülsen 1253. Besonders bevorzugt ist der Schließer 1256 in einem Schablonenbereich unter dem Führungsträger 1240 angeordnet oder hält die zumindest zwei Stützelemente 1211 unter dem Führungsträger 1240 im Schablonenbereich.

Weiterhin weist das untere Nutzentrennmodul 1203 das Positioniermodul 1246 bevorzugt mit einem Schablonenträger 1258 auf. Das Positioniermodul 1246 ist bevorzugt unterhalb des Stützmoduls 1245 angeordnet. Das Positioniermodul 1246 weist eine erste Schablone 1259 und eine zweite Schablone 1261 auf. Diese sind bevorzugt als Positionierschablone 1259; 1261 ausgebildet. Somit weist der Schablonenträger 1258 bevorzugt die erste Schablone 1259 und die zweite Schablone 1261 auf. Bevorzugt sind die Schablonen 1259; 1261 durch Bewegung des Schablonenträgers 1258 in vertikaler Richtung V bewegbar. Der Schablonenträger 1258 bewegt die Schablonen 1259; 1261 bevorzugt bei einem Auftragswechsel in vertikaler Richtung V. Das Positioniermodul 1246 ist die zumindest zwei Stützelemente 1211, insbesondere die Stützelemente 1211 des unteren Trennwerkzeuges 1209, positionierend ausgebildet. Bevorzugt legt das Positioniermodul 1246 die Positionen fest, die die Stützelemente 1211 des unteren Trennwerkzeugs 1209 während des Produktionsbetriebs einnehmen können. Weiterhin weist das Positioniermodul 1246 bevorzugt einen Niederhalter 1264 auf. Der Niederhalter 1264 ist bevorzugt so ausgebildet, dass die Stützelemente 1211, insbesondere des unteren Trennwerkzeugs 1209, in einer Position eingeklemmt werden können, bzw. gehalten werden können. Ein Herausziehen der Stützelemente 1211 kann damit verhindert werden. Das heißt, der Niederhalter 1264 ist besonders bevorzugt zum Festhalten der Stützelemente 1211 des unteren Trennwerkzeugs 1209 ausgebildet. Insbesondere hält der Niederhalter 1264 im Produktionsbetrieb die Stützelemente 1211 fest. Im unteren Nutzentrennmodul 1203 verhindert der Niederhalter 1264 bevorzugt ein Anheben und/oder Herausziehen der zumindest zwei Stützelemente 1211 der Stützelemente 1202; 1211. Der Schablonenträger 1258, bevorzugt dessen Schablonen 1259; 1261, weist vorzugsweise eine Verriegelung 1263 auf, die bevorzugt die zumindest eine Schablone 1259; 1261 während des Produktionsbetriebs in deren Position fixiert.

In einer bevorzugten Ausführungsform weist das untere Nutzentrennmodul 1203 zumindest zwei Antriebe 1266; 1267 auf. Die Antriebe 1266; 1267 können die Träger und/oder Platten des unteren Nutzentrennmoduls 1203 in der vertikalen Richtung V verstellen oder verstellen diese entsprechend. Damit kann eine getrennte Aktuierung des unteren Nutzentrennmoduls 1203 erreicht werden. Beispielsweise weist das untere Nutzentrennmodul 1203 einen Antrieb 1267 zum Antreiben des Schablonenbereichs und einen Antrieb 1266 zum Antreiben des Trennbereichs auf. Bevorzugt ist der Antrieb 1266 zum Antreiben des Trennbereichs seitlich im unteren Nutzentrennmodul 1203 angeordnet und bewegt die Träger des Trennbereiches, bevorzugt entlang der Linearführung 1257, in vertikaler Richtung V hoch und runter. Der Antrieb 1267 ist bevorzugt die Träger des Schablonenbereichs in vertikaler Richtung V bewegend angeordnet. In einer anderen Ausführungsform weist das untere Nutzentrennmodul 1203 zumindest einen Antrieb 1266 zum Antreiben der Träger und/oder Führungsplatten des Stützmoduls 1245 und zumindest einen Antrieb 1267 zum Antreiben des Positioniermoduls 1246 auf. Das untere Nutzentrennmodul 1203 weist bevorzugt die zumindest zwei Antriebe 1266; 1267 zum getrennten Verstellen und/oder zum unabhängig voneinander Verstellen des Positioniermoduls 1246 und/oder des Stützmoduls 1245 auf. Vorzugsweise weisen das Stützmodul 1245 und das Positioniermodul 1246 getrennte Antriebe 1266; 1267 auf. Das Stützmodul 1245 und das Positioniermodul 1246 können bevorzugt unabhängig mittels der unterschiedlichen Antriebe 1267; 1266 angetrieben werden bzw. werden unabhängig angetrieben. Besonders bevorzugt sind das Stützmodul 1245 und das Positioniermodul 1246 auf einer gemeinsamen Linearführung 1257 angeordnet, bevorzugt entlang dieser verstellbar oder werden auf der gemeinsamen Linearführung 1257 verstellt. Bevorzugt sind die beiden Antriebe 1266; 1267 seitlich und/oder unterhalb der bevorzugt gemeinsamen Linearführung 1257 angeordnet.

Mittels der zumindest zwei Schablonen 1259 bzw. 1261 können die Stützelemente 1211 jobspezifisch selektiert werden. In anderen Worten ist die zumindest eine Schablone 1259; 1261 dazu ausgebildet, die Stützelemente 1211, insbesondere die Stützelemente 1211 des unteren Trennwerkzeugs 1209, in deren Position zu setzen, bevorzugt in deren erste aktivierte Position oder in deren zweite aktivierte Position. Bevorzugt können die Schablonen 1259; 1261 auch eine Kraft übertragend angeordnet sein. In anderen Worten ist die zumindest eine Schablone 1259; 1261 dazu ausgebildet, Kräfte aufzunehmen und weiterzuleiten. Diese Kräfte sind beispielsweise Kräfte, die im Trennprozess durch eine Scherbewegung zwischen Abfall, insbesondere den Reststücken 04; 05; 06, und Nutzen 03 oder zwischen zusammenhängenden Nutzen 03 entstehen. Im Trennvorgang wird eine Kraft oder Kräfte von zumindest einem Teil der Stützelemente 1211 in die druckstabile Schablone 1259; 1261 des Positioniermoduls 1246 übertragen. Zumindest die erste Schablone 1259 ist eine druckstabile Schablone 1259. Die Kräfte werden in die Schablone 1259; 1261 übertragen, mit der die Stützelemente 1211 in Kontakt stehen. Die Kräfte werden durch die zumindest eine Schablone 1259; 1261 in das Gehäuse geleitet.

Bevorzugt weisen die Schablonen 1259 bzw. 1261 dazu, also bevorzugt zur jobspezifischen Selektion und/oder zur Kraftübertragung, eine größere Stärke auf. Zumindest eine Schablone 1259; 1261 der Schablonen 1259; 1261 ist druckstabil und/oder fest zum Aufnehmen einer Kraft im Trennprozess ausgebildet. Zumindest eine obere Schablone 1259 der Schablonen 1259; 1261, die bevorzugt in vertikaler Richtung V über der zumindest einen anderen angeordnet ist, ist druckstabil und/oder zur Aufnahme der Kraft im Trennprozess ausgebildet. Die zumindest eine Schablone 1259; 1261 der Schablonen 1259; 1261 weist eine Dicke von mindestens 1 cm (ein Zentimeter), bevorzugt mindestens 2 cm, und/oder von maximal 2 Dezimeter (zwei Dezimeter), also 20 cm, bevorzugt maximal 1 Dezimeter, weiter bevorzugt maximal 5 cm (fünf Zentimeter), auf. Bevorzugt zusätzlich oder alternativ ist die zumindest eine Schablone 1259; 1261 aus einem harten Material gefertigt. Bevorzugt ist die obere Schablone 1259 aus einem stabilen Material, wie z.B. Holz, gefertigt. Bevorzugt weist die Schablone 1259 eine Stärke bzw. Dicke von mehreren Zentimetern bis 1 bis 2 Dezimetern auf. Weiter bevorzugt weist die Schablone 1259 eine Dicke von 2 bis 5 Zentimetern auf. Weiterhin ist beispielsweise die untere Schablone 1261 in einer dünnen Ausführung, beispielsweise aus Plastik, ausgebildet und überträgt keine Kraft. In diesem Fall findet eine Kraftübertragung im Trennprozess beispielsweise über die Schließer 1256 statt. Die Schablone 1259; 1261, insbesondere zumindest die obere Schablone 1259 und zusätzlich die untere Schablone 1261, weist mehrere Aussparungen in einer Matrix auf. Bevorzugt weisen die Schablonen 1259; 1261 ein Maß auf, welches größer das Bogenformat ist. Bevorzugt weisen die Schablonen 1259; 1261 ein Format von 1170 mm in der Breite und 890 mm in der Länge auf. Das heißt, eine druckstabile Schablone 1259; 1261 beschreibt, dass diese dazu ausgebildet ist, die Stützelemente 1211 des unteren Trennwerkzeugs 1209 in deren Position, bevorzugt der ersten aktivierten Position oder der zweiten aktivierten Position, zu setzen und die Kräfte aufzunehmen und in das Gehäuse weiterzuleiten.

Bevorzugt kommt bei den druckstabilen Schablonen 1259; 1261, bevorzugt zumindest bei der einen vorzugsweise oberen Schablone 1259, ein Material wie Holz zum Einsatz. Dieses lässt sich beispielsweise durch Bohren leicht nachbearbeiten. Somit können zusätzliche Aussparungen leicht ergänzt werden.

Ein Jobwechsel, beispielsweise auch Auftragswechsel genannt, läuft dabei bevorzugt nach dem im Folgenden beschriebenen Schema ab. Der Segmentträger 1251 ist zu Beginn, in einer Ausgangsposition, bevorzugt in einer unteren Position angeordnet. Die Segmente 1206 im Trennbereich sind bevorzugt von den restlichen Segmenten 1206 des Transportbandes 1202 abgekoppelt. Die Segmente 1206 liegen vorzugsweise auf dem Segmentträger 1251 auf oder werden auf diesem abgelegt. Der Schablonenträger 1258 ist bevorzugt in einer oberen Position angeordnet. Die obere Position des Schablonenträgers 1258 ist bevorzugt dessen Ausgangsposition. Die Schließer 1256 und die Schablonen 1259; 1261 sind bevorzugt verriegelt. Der Niederhalter 1264 ist geschlossen.

Im nächsten Schritt wird der Niederhalter 1264 geöffnet und die Verriegelung 1263 des Schablonenträgers 1258 und die Verriegelung 1262 der Einrichtung zum Schließen 1256 geöffnet. Weiterhin fährt die Einrichtung zum Schließen 1256 in eine untere Position. Anschließend fährt der Schablonenträger 1258 in eine untere Position. Vorzugsweise wird die Einrichtung zum Schließen 1256 in der unteren Position geöffnet.

Anschließend ist das untere Nutzentrennmodul 1203 in einer Tauschposition, beispielsweise auch Schablonentauschposition genannt, in welcher die Schablonen 1259; 1261 getauscht werden. Die Segmente 1206 liegen bevorzugt auf dem Segmentträger 1251. Dieser befindet sich in der Tauschposition in der unteren Position. Die Schließer 1256 sind unten und geöffnet. Ebenfalls ist der Schablonenträger 1258 in der unteren Position angeordnet. Die Verriegelung 1262 von Schließer 1256 und die Verriegelung 1263 des Schablonenträgers 1258 sind geöffnet. Weiterhin ist auch der Niederhalter 1264 geöffnet angeordnet. Anschließend werden neue Schablonen 1259; 1261 eingesetzt.

Nach dem Einlegen der Schablonen 1259; 1261 fährt der Schablonenträger 1258 nach oben und hebt die Stützelemente 1211, insbesondere die Stützelemente 1211 des unteren Trennwerkzeugs 1209, also bevorzugt die Stifte 1211, an. Die obere Schablone 1259 besitzt selektiv Aussparungen, durch welche die Stützelemente 1211 passen. Das heißt, bevorzugt passt jeweils ein Stützelement 1211 durch eine Aussparung. In den Bereichen der Schablone 1259, die keine Aussparungen besitzen, werden die Stützelemente 1211 nach oben verschoben. Eine weitere Ebene wird erzeugt durch die untere Schablone 1261. Auch diese Schablone 1261 weist Aussparungen auf und kann angepasst auf den jeweiligen zu bearbeitenden Auftrag auf. In anderen Worten, treten jene Stützelemente 1211, die in einer Aussparung der Schablone 1259; 1261, bevorzugt der oberen Schablone 1259 oder der unteren Schablone 1261, angeordnet sind, bevorzugt nicht in Wirkkontakt zu der betreffenden Schablone 1259; 1261. Stützelemente 1211, die in Bereichen ohne Aussparungen angeordnet sind, treten in anderen Worten in Wirkkontakt mit der betreffenden Schablone 1259; 1261, bevorzugt der oberen Schablone 1259 oder der unteren Schablone 1261, und werden durch die Schablone 1259; 1261 in vertikaler Richtung V nach oben bewegt. Je nachdem mit welcher Schablone 1259; 1261 das Stützelement 1211 in Wirkkontakt tritt, ist die Stützfläche 1248 des Stützelements 1211 dann bevorzugt in einer der Schablone 1259; 1261 zuordenbaren Ebene angeordnet. Die erste Schablone 1259 weist bevorzugt zumindest an jenen Positionen keine Aussparungen auf, die einem Stützelement 1211 zugeordnet sind, das in der ersten aktivierten Position angeordnet sein soll und/oder angeordnet ist. Die zweite Schablone 1261 weist bevorzugt zumindest an jenen Positionen keine Aussparungen auf, die einem Stützelement 1211 zugeordnet sind, das in der zweiten aktivierten Position angeordnet sein soll und/oder angeordnet ist.

In einem nächsten Schritt wird der Schließer 1256 geschlossen und anschließend zusammen mit den in der Nut 1244 gefassten Stützelementen 1211 angehoben. Insbesondere werden diese Stützelemente 1211 mit angehoben, die auf der unteren Schablone 1261 auflagen. Damit befinden sich die Stützelemente 1211, welche auf der oberen Schablone 1259 und der unteren Schablone 1261 auflagen, auf einer Ebene. Das heißt, die zumindest eine Schablone 1259; 1261 der Schablonen 1259; 1261 weist Aussparungen, durch welche die Stützelemente 1211 passen, in einer Matrix auf, und es liegen in Bereichen ohne Aussparungen Stützelemente 1211 auf der Schablone 1259; 1261 auf.

In einem nächsten Schritt wird der Segmentträger 1251 in eine obere Position angehoben. Je nach Job, insbesondere bei Trennschnitt, wird die Verriegelung 1263 der Schablone 1259; 1261, insbesondere die Verriegelung 1263 des Schablonenträgers 1258, geschlossen. Bei einem Zwischenschnitt wird die Verriegelung 1262 des Schließers 1256 geschlossen. Weiterhin wird auch der Niederhalter 1264 geschlossen. Die Segmente 1206 werden wieder in das Transportband 1202 eingekoppelt.

In einem letzten Schritt des Jobwechsels fährt der Segmentträger 1251 in die untere Position. Damit ist der Jobwechsel beendet und das untere Nutzentrennmodul 1203 für die Produktion vorbereitet.

In einem Produktionsbetrieb folgen bevorzugt die nachfolgenden Schritte. Der Segmentträger 1251 ist in einer oberen Position angeordnet. Die Segmente 1206 liegen in dieser Position auf und sind ausgekuppelt. Ein Ries 13 bestehend Nutzen 03 und Reststücken 04; 05 liegt auf den Segmenten 1206 auf.

Im nächsten Schritt fährt das obere Nutzentrennmodul 1204 von oben gegen das Ries 13. Die Reststücke 04; 05; 06, bzw. der Abfall 04; 05; 06 werden von den Trennelementen 1212 des oberen Nutzentrennmoduls 1204 nach unten gedrückt und von den Nutzen 03 getrennt. Die Reststücke 04; 05; 06 drücken den Segmentträger 1251 dadurch mit nach unten. Die Nutzen 03 bzw. die Teilnutzenstapel 16 bleiben dann auf den Stützelementen 1211, insbesondere auf den Stiften 1211, liegen.

In einem anschließenden Schritt fährt das obere Nutzentrennmodul 1204 wieder aus der Trennposition in die geöffnete Position nach oben. Der Segmentträger 1251 fährt weiter nach unten.

In einem anschließenden Entnahmeschritt werden die Nutzen 03 bzw. die Teilnutzenstapel 16 mittels des Rechens 1401 entnommen. Anschließend fährt der Segmentträger 1251 nach oben in die Ausgangsposition und kuppelt die Segmente 1206 wieder ein.

Anschließend fährt der Segmentträger 1251 wieder aus dem Weg und das Segmentband 1202 bewegt sich eine Station weiter. Es folgt bevorzugt der nächste Trennprozess des Produktionsbetriebs.

Das zumindest eine Stützmodul 1245 weist bevorzugt zusätzlich einen oberen Stützträger und bevorzugt zusätzlich einen unteren Stützträger auf. Beide Stützträger weisen jeweils ein Schließsystem bevorzugt zur zumindest zeitweisen Verringerung der Querschnitte einzelner Löcher in den Stützträgern auf. Bevorzugt unterstützen die Stützträger das Halten der Stützelemente 1211, also der Stifte 1211, in deren Position.

In einer bevorzugten Ausführungsform kann der Querschnitt eines jeden Loches beliebig verkleinert und wieder vergrößert werden. Beispielsweise kann durch das Schließsystem ein Stützelement 1211 und/oder ein Positionierelement in einer Position fixiert und/oder eine Bewegung zumindest in eine Richtung beispielsweise in und/oder entgegen der vertikalen Richtung V, blockiert werden. Beispielsweise sind die beiden Stützträger in der vertikalen Richtung V, beispielsweise auf einer Linearführung, bewegbar angeordnet. Weiter bevorzugt ist zumindest der obere Stützträger bewegbar angeordnet.

Bevorzugt ist das zumindest eine untere Nutzentrennmodul 1203 zumindest von einer Stützposition in eine Trennposition überführbar. Bevorzugt sind dann im Betrieb mehrere Stützelemente 1211 des zumindest einen unteren Trennwerkzeugs 1209 in der gleichen Position angeordnet. Während des Trennvorgangs können auch nur zeitweise und/oder positionsweise, bevorzugt in der Trennposition, einige Stützelemente 1211 in einer anderen Position angeordnet sein. Insbesondere müssen die Stützelemente 1211 als Gegenstück zu dem oberen Nutzentrennmodul 1204 angeordnet werden. Zumindest zwei Stützelemente 1211 können in der Stützposition in einer Position angeordnet werden und/oder sind angeordnet, in der der Abstand A13 der Stützflächen 1248 der zumindest zwei Stützelemente 1211 zu dem Führungsträger 1240, insbesondere der Mittellinie 1247 des Führungsträgers 1240, gleich groß ist. Bevorzugt ist zumindest ein Stützelement 1211, bevorzugt im Trennvorgang, beweglich angeordnet. In der Trennposition weist das zumindest eine untere Nutzentrennmodul 1203 ein Relief mit drei in der vertikalen Richtung V unterschiedlich angeordneten Ebenen durch die Stützflächen 1248; 1249 auf. Bevorzugt wird eine erste Ebene und/oder in der vertikalen Richtung V unterste Ebene durch die Stützfläche 1249 des zumindest einen Transportbandes 1202 gebildet. Eine zweite und eine dritte Ebene werden durch die Stützflächen 1248 der Stützelemente 1211 des unteren Trennwerkzeuges 1209, welche in der ersten aktivierten Position und in der zweiten aktivierten Position angeordnet sind, gebildet. Insbesondere weist das zumindest eine untere Nutzentrennmodul 1203 dazu zumindest eine, bevorzugt zwei, und/oder mehr Schablonen 1259; 1261 auf. Somit werden die Stützelemente 1211 durch die zumindest eine Schablone 1259; 1261, also durch die erste Schablone 1259 oder durch die zweite Schablone 1261, in deren Position gesetzt.

Zum Positionieren der Stützelemente 1211 in den zumindest drei Positionen weist das zumindest eine untere Nutzentrennmodul 1203 zumindest ein Positioniermodul 1246 auf.

In einem fünften Positionierschritt werden bevorzugt die Schließsysteme des unteren Stützträgers und des oberen Stützträgers geschlossen. In der fünften Positionierposition sind die Positionen der Stützelemente 1211 fixiert und/oder eingestellt.

In dem Trennvorgang wird der zumindest eine Teilnutzenstapel 16 von dem Stapel 12 und/oder dem Teilstapel 13 und/oder Ries 13 getrennt. Im Folgenden Abschnitt wird der Trennvorgang mit einem oberen Nutzentrennwerkzeug 1204 und mehreren Trennwerkzeugen 1209 beschrieben. Insbesondere wird die Durchführung des Trennschnitts mit mehreren zusammenhängenden Nutzen 03 auf einen Bogen 02 beschrieben.

Über das Transportband 1202 wird der Teilstapel 13 und/oder das Ries 13 in das Nutzentrennwerk 1201 geführt. Anschließend wird das Transportband 1202 der vertikalen Richtung V abgesenkt und der Teilstapel 13 und/oder das Ries 13 werden durch die Stützelemente 1211 in Position gehalten. Insbesondere befinden sich die aktivierten Stützelemente 1211 in der ersten aktivierten Stützposition und bilden bevorzugt eine Ebene.

Das obere Nutzentrennmodul 1204 wird beim Trennvorgang entgegen der vertikalen Richtung V auf das untere Nutzentrennmodul 1203 zu bewegt. Die Trennwerkzeuge 1209 sind bevorzugt so positioniert und insbesondere aktiviert, dass sie eine Scherbewegung auf die Reststücke 04; 05; 06, bevorzugt auf den Rahmen und/oder die Greiferkanten 06 um die Teilnutzenstapel 16 herum ausüben und die Reststücke 04; 05; 06 nach unten auf das unterste Stützelement 1202, bevorzugt das abgesenkte Transportband 1202, ablegen. Das obere Nutzentrennwerkzeug 1204 drückt im Trennvorgang auf die Teilnutzenstapel 16 und die Reststücke 04; 05; 06, insbesondere die Stege 05 mittels des zumindest ein Wirkelements 1234, falls diese und/oder dieses vorhanden sind. Insbesondere können durch das zumindest eine Wirkelement 1234 Stege 05 entfernt werden. Insbesondere werden diese Stege 05 dann über eine Schwerbewegung wie durch die Trennelemente 1209 von den Teilnutzenstapel 16 getrennt und nach unten auf das zumindest eine Stützelement 1202, insbesondere das Transportband 1202, abgelegt.

Die Bereiche 1225; 1226 mit hoher und niedriger Steifigkeit und/oder die Kontaktelemente 1228; 1235 mit den Kontaktflächen 1227; 1230 des zumindest einen oberen Nutzentrennwerkzeugs 1205 wirken im Trennvorgang mit den Stützelementen 1211 in der aktivierten Position zusammen. Insbesondere wirkt der Bereich 1225 mit der hohen Steifigkeit und/oder das erste Kontaktelement 1228 und bevorzugt die erste Kontaktfläche 1227 mit den Stützelementen 1211 in der zweiten aktivierten Position zusammen. Insbesondere wirkt der Bereich 1226 mit der niedrigen Steifigkeit und/oder das zweite Kontaktelement 1235 und bevorzugt die zweite Kontaktfläche 1230 mit den Stützelementen 1211 in der ersten aktivierten Position zusammen. Durch den Kontakt der ersten Kontaktfläche 1227 und dem ersten Kontaktelement 1228 mit den Stützelementen 1211 über den Teilnutzenstapel 16 in der zweiten aktivierten Position, werden die Stützelemente 1211 von der ersten aktivierten Position in die zweite Position überführt. Insbesondere sind die Stützelemente 1211 welche in der zweiten aktivierten Position positioniert wurden, teilweise beweglich in den Stützträgern. Bevorzugt sind die beiden Stützträger beweglich gelagert angeordnet und erzeugen beispielsweise über mechanische Federn und/oder pneumatischen und/oder elektromotorische Aktuierung eine Kraft. Insbesondere werden die Teilnutzenstapel 16 durch die Kraftwirkung eingespannt. Insbesondere wird mit der Bewegung des oberen Nutzentrennmoduls 1204 der obere Stützträger entgegen der vertikalen Richtung V bewegt und bewirkt so eine Überführung der Stützelemente 1211, welche zuvor in der zweiten aktivierten Position positioniert wurden, von der ersten aktivierten Position in die zweite aktivierte Position. Bevorzugt bleibt der Abstand A3 der Kontaktfläche 1227 und der neue Abstand A5 bevorzugt gleich groß. Durch den Kontakt der zweiten Kontaktfläche 1230 und dem zweiten Kontaktelement 1235 mit den Stützelementen 1211 in der ersten aktivierten Position über einen weiteren Teilnutzenstapel 16 wird die Kontaktfläche 1230 mit der niedrigeren Steifigkeit in der vertikalen Richtung V bewegt und insbesondere das elastische Werkzeugstützelement 1231 wird zusammen gedrückt. Der Abstand A4 verändert sich insbesondere in den, bevorzugt kleineren Abstand A6. Insbesondere entsteht so eine Relativbewegung zwischen den nebeneinanderliegenden Teilnutzenstapel 16 und eine Scherbewegungen durch die verschiedenen Positionen, wodurch die beiden Teilnutzenstapel 16 voneinander getrennt werden können und/oder werden. Im Trennvorgang ist der dritte Abstand A5 der zumindest einen ersten Kontaktfläche 1227 vom dem vierten Abstand A6 zur Trennung von zusammenhängenden und/oder über Haltepunkte verbundene direkt nebeneinanderliegende Nutzen 03 zumindest während des Trennvorgangs zeitweise. Die zumindest eine erste Kontaktfläche 1227 steht im Trennvorgang in Kontakt mit einem Teilnutzenstapel 13 und die zumindest eine zweite Kontaktfläche 1230 steht im Trennvorgang in Kontakt mit einem weiteren Teilnutzenstapel 13. Dagegen unterscheidet sich der dritte Abstand A5 vom dem vierten Abstand A6 zur Trennung von Reststücken 05 und/oder Stegen 05 nicht.

Insbesondere ist durch die elastische Ausführung der Werkzeugstützelemente 1229; 1231, insbesondere des zumindest einen zweiten Werkzeugstützelements 1231, während des Trennvorgangs ein Einspannen der Teilnutzenstapel 16 zwischen den Kontaktelementen 1228; 1235 sowie den Stützelementen 1211 gewährleistet.

In einem daran anschließenden Schritt wird das zumindest eine obere Nutzentrennmodul 1204 entgegen der vertikalen Richtung V von der Trennposition in die geöffnete Position überführt. Bevorzugt gleichzeitig wird der obere Stützträger in der vertikalen Richtung V bewegt und überführt die Stützelemente 1211 von der zweiten aktivierten Position in die erste aktivierte Position, sodass die beiden Teilnutzenstapel 16 in einer Ebene angeordnet sind.

In einem weiteren Schritt fährt das Transportmittel 1401 und/oder der Rechen 1401 zwischen die Stützelemente 1211 ein und hebt die Teilnutzenstapel 16 mit einer vertikalen Bewegung an und transportiert diese aus der Vorrichtung zum Nutzentrennen 1200 in ein nachgelagertes Auslageaggregat 1400. Insbesondere fährt der Rechen 1401 über die Reststücke 04; 05; 06 ein und belässt diese auf dem Stützelement 1202, insbesondere dem Transportband 1202.

In einem weiteren Schritt wird das Stützelement 1202, insbesondere das Transportband 1202, in der vertikalen Richtung V angehoben und die Reststücke 04; 05; 06 in eine Ebene über die Stützelemente 1211 transportiert. Beispielsweise werden einige Schließsysteme, insbesondere das Schließsystem des Führungsträgers 1240, in diesem Schritt geschlossen, sodass ein Herauslösen der Stützelemente 1211 verhindert wird. Um im unteren Nutzentrennmodul 1203 einen Antrieb zu sparen wird beispielsweise das Positionierungsmodul 1246 gleichzeitig mit einem gemeinsamen Antrieb mit den Transportband 1202 angehoben.

Über das Transportband 1202 werden die Reststücke 04; 05; 06, insbesondere die Reststücke 05; 06 aus der Vorrichtung zum Nutzentrennen 1200 abgeführt. Ein zuvor geschlossenes Schließsystem des Führungsträgers 1240 wird beispielsweise für eine bewegliche Anordnung der Stützelemente 1211 wieder geöffnet. Bevorzugt kann nun gleichzeitig ein neuer Teilstapel 13 und/oder ein neues Ries 13 in die Vorrichtung zum Nutzentrennen 1200 eingeführt werden.

Beispielsweise bei einem Jobwechsel muss die erste Schablone 1259 und/oder die zweite Schablone 1261 des Positioniermoduls 1246 getauscht werden. Der Schablonenwechsel wird in einem Schablonenwechselvorgang vorbereitet.

In einer weiteren bevorzugten Ausführungsform des unteren Nutzentrennmoduls 1203 ist jedes Stützelement 1211, bevorzugt separat und/oder einzeln, durch einen Formschluss und/oder einen Kraftschluss auftragsabhängig am Träger fixiert. Insbesondere kann dann auf Schablonen 1259; 1261 verzichtet werden. Beispielsweise können in dieser Ausführungsform und/oder zusätzlich zu der anderen Ausführungsform elektromagnetische, elektromotorische, pneumatische, hydraulische oder magnetische Schließer und/oder Schalter und/oder Aktuatoren eingesetzt werden. Beispielsweise können solche Schließer in einer Weiterbildung eine digitale Lösung darstellen und beispielsweise automatisch mittels einem Signal aus einer Steuereinheit gesteuert werden.

In einer weiteren bevorzugten Ausführungsform weist das zumindest eine untere Nutzentrennmodul 1203 mehrere Stützelemente 1211 auf, wobei die Stützelemente 1211 die im Trennvorgang eine Bewegung ausführen. Zumindest ein Federelement und/oder eine pneumatische, hydraulische und/oder elektromotorische Aktuierung und/oder Beweglichkeit aufweisen. Durch diese Kraft werden die Teilstapel 13 und/oder Riese 13 nach dem Trennprozess in die Ausgangslage zurückgeführt. Außerdem können die Nutzenstapel 13 durch die Kraftwirkung eingespannt werden. Das zumindest eine bewegliche Stützelement 1211 wird von der ersten aktivierten Position in der Stützposition des unteren Nutzentrennmoduls 1203 in eine zweite aktivierte Position in der Trennposition des unteren Nutzentrennmoduls 1203 überführt.

### Bezugszeichenliste

- 01: Bearbeitungsmaschine, Bogenbearbeitungsmaschine, Stanzmaschine, Rotationsstanzmaschine
- 02: Substrat, Bogen, Zwischenbogen
- 03: Nutzen
- 04: Reststück, erstes, Abfallstück
- 05: Reststück, Steg
- 06: Reststück, zweites, Greiferkante
- 07: Kante, Vorderkante
- 08: Kante, Hinterkante
- 09: Kante, Seitenkante
- 10: -
- 11: Druckmarke
- 12: Stapel, Substratstapel
- 13: Teilstapel, Ries
- 14: Nutzenstapel, gesamt, Auslagestapel
- 15: -
- 16: Teilnutzenstapel, Nutzenteilstapel
- 17: Stapelunterlage, Palette

- 51: Abfallcontainer, Zerkleinerungseinrichtung

- 100: Aggregat, Anlegeraggregat

- 200: Aggregat, Anlageaggregat

- 300: Aggregat, Formgebungsaggregat, erstes
- 400: Aggregat, Formgebungsaggregat, zweites

- 500: Aggregat, Formgebungsaggregat, drittes

- 600: Aggregat, Formgebungsaggregat, viertes

- 700: Aggregat, Auslageaggregat, Bogenauslage

- 800: Aggregat, Transportsystem, Übergabetransportsystem

- 900: Aggregat, Transportsystem, Übergabetransportsystem

- 1000: Aggregat, Transportsystem, Übergabetransportsystem

- 1100: Aggregat, Zwischenausrichtung

- 1200: Aggregat, Nutzentrennaggregat, Vorrichtung zur Nutzentrennung
- 1201: Nutzentrennwerk
- 1202: Stützelement, Transportmittel, Transportband, Segmentband
- 1203: Nutzentrennmodul, unteres
- 1204: Nutzentrennmodul, oberes
- 1205: Trennwerkzeug, oberes, weiteres, Nutzentrennwerkzeug
- 1206: Abschnitt, Transportbandglied, Segmente
- 1207: Transportbereich
- 1208: Öffnung, Loch
- 1209: Trennwerkzeug, unteres, Matrix, Stützelementmatrix, Stützstiftmatrix, Stiftmatrix, (1203)
- 1210: Trennwerkzeug, oberes, Matrix, Trennelementmatrix, Trennstiftmatrix (1204)
- 1211: Stützelement, Stift, Stütztstift (1203)
- 1212: Element, Trennelement, Stift, Trennstift (1204)
- 1213: Trägerplatte, Platte, obere (1210)
- 1214: Trägerplatte, weitere, untere
- 1215: Wirkfläche (1212)
- 1216: Schablone
- 1217: Umlaufmittel
- 1218: Linearführung
- 1219: Lochmatrix (1214)
- 1220: -
- 1221: Nut
- 1222: Trägerplatte, Nutzentrennwerkzeugträger (1205)
- 1223: Trennstiftloch (1222)
- 1224: Fläche, Kontaktfläche (1205)
- 1225: Bereich, hohe Steifigkeit
- 1226: Bereich, niedriger Steifigkeit
- 1227: Kontaktfläche, erste
- 1228: Element, Kontaktelement, erstes
- 1229: Element, Werkzeugstützelement, Schaumstoffelement, erstes, niedrige Steifigkeit
- 1230: Kontaktfläche, zweite
- 1231: Element, Werkzeugstützelement, zweites, hohe Steifigkeit, Metallstange
- 1232: Antrieb, Pneumatikzylinder, elektrisch
- 1233: Führungselement, Metallstange
- 1234: Wirkelement
- 1235: Element, Kontaktelement, zweites
- 1236: Schicht
- 1237: Wirkelement
- 1238: Stützelement
- 1239: -
- 1240: Führungsträger, Grundplatte (1203)
- 1241: Abstützelement, Element, elastisch, Gummikappe
- 1242: -
- 1243: Nut
- 1244: Nut, weitere
- 1245: Stützmodul
- 1246: Positioniermodul
- 1247: Mittellinie
- 1248: Stützfläche (1211)
- 1249: Stützfläche (1202)
- 1250: -
- 1251: Segmentträger
- 1252: Führungsplatte
- 1253: Hülsen
- 1254: -
- 1255: Halteplatte
- 1256: Einrichtung zum Schließen, Schließer, Main Shutter
- 1257: Linearführung (1256)
- 1258: Schablonenträger
- 1259: Schablone, Positionierschablone, erste
- 1260: -
- 1261: Schablone, Positionierschablone, zweite
- 1262: Verriegelung (1256)
- 1263: Verriegelung (1258)
- 1264: Niederhalter
- 1265: -
- 1266: Antrieb Trennbereich, Stützmodul
- 1267: Antrieb Schablonenbereich, Positioniermodul

- 1400: Aggregat, Auslageaggregat, Nutzenauslage
- 1401: Transportmittel, Rechen

- A1: Abstand, aktivierter Position (1209) zu (1213)
- A2: Abstand, deaktivierter Position (1209) zu (1213)
- A3: Abstand, erster (1205) zu (1227)
- A4: Abstand, zweiter (1205) zu (1230)
- A5: Abstand, dritter (1205) zu (1227)
- A6: Abstand, vierter (1205) zu (1230)
- A7: Abstand (1212) zu (1222)
- A11: Abstand (1240) zu (1202)
- A12: Abstand, in erster aktivierter Position (1240) zu (1211)
- A13: Abstand, in zweiter aktivierten Position (1240) zu (1211)
- A14: Abstand, in deaktivierter Position (1240) zu (1211)

- A: Richtung, Querrichtung
- B: Richtung, Maschinenrichtung
- T: Richtung, Transportrichtung
- V: Richtung, vertikal

## Patentansprüche

1. Vorrichtung zur Nutzentrennung (1200) mit einem oberen Nutzentrennmodul (1204) und einem unteren Nutzentrennmodul (1203), wobei das zumindest eine untere Nutzentrennmodul (1203) zumindest drei Stützelemente (1202; 1211) aufweist, wobei die zumindest drei Stützelemente (1202; 1211) in zumindest drei Positionen in vertikaler Richtung (V) positionierbar angeordnet sind, wobei ein Positioniermodul (1246) zum Positionieren von zumindest zwei Stützelementen (1211) der Stützelemente (1202; 1211) zumindest eine erste, obere, Schablone (1259) und eine zweite Schablone (1261) aufweist, wobei die als untere Schablone (1261) ausgebildete zweite Schablone (1261) eine weitere Ebene erzeugend ausgebildet ist, **dadurch gekennzeichnet, dass** die Schablonen (1259; 1261) Aussparungen, durch welche Stützelemente (1211) der zumindest zwei Stützelemente (1211) passen, in einer Matrix aufweisen, dass in Bereichen ohne Aussparungen Stützelemente (1211) der zumindest zwei Stützelemente (1211) auf der zumindest einen Schablone (1259; 1261) der Schablone (1259; 1261) aufliegen, dass zumindest die obere Schablone (1259) der Schablonen (1259; 1261) druckstabil und/oder fest zum Aufnehmen einer Kraft im Trennprozess ausgebildet ist und eine Dicke von mindestens 1 cm und/oder von maximal 2 Dezimeter aufweist, dass zumindest die obere Schablone (1259) der Schablonen (1259; 1261) dazu ausgebildet ist, die Kraft in ein Gehäuse zu leiten.

2. Vorrichtung nach Anspruch 1, **dadurch gekennzeichnet, dass** die zumindest zwei Stützelemente (1211) der zumindest drei Stützelemente (1202; 1211) als Stützelemente (1211) eines unteren Trennwerkzeuges (1209) ausgebildet sind.

3. Vorrichtung nach Anspruch 1 oder 2, **dadurch gekennzeichnet, dass** ein Stützmodul (1245) zum Halten und/oder Führen und/oder Stützen der zumindest zwei Stützelemente (1211) der Stützelemente (1202; 1211) vorgesehen ist.

4. Vorrichtung nach Anspruch 3, **dadurch gekennzeichnet, dass** das untere Nutzentrennmodul (1203) zumindest zwei Antriebe (1266; 1267) zum getrennten Verstellen und/oder zum unabhängig voneinander Verstellen des Positioniermoduls (1246) und/oder des Stützmoduls (1245) aufweist, und/oder dass das Stützmodul (1245) und das Positioniermodul (1246) getrennte Antriebe (1266; 1267) aufweisen, und/oder dass ein Schließer (1256) zum Verhindern eines Herausziehens von den zumindest zwei Stützelementen (1211) der zumindest drei Stützelemente (1202; 1211) im Stützmodul (1245) angeordnet ist.

5. Vorrichtung nach Anspruch 1 oder 2 oder 3 oder 4, **dadurch gekennzeichnet, dass** die zumindest zwei Stützelemente (1211) der Stützelemente (1202; 1211) von Hülsen zum Abdichten gegenüber Reststücken (04; 05; 06) umgeben sind und/oder dass das Positioniermodul (1246) einen Niederhalter (1264) zum Festhalten der zumindest zwei Stützelemente (1211) der Stützelemente (1202; 1211) aufweist.

6. Vorrichtung nach Anspruch 2 oder nach Anspruch 2 in Verbindung mit Anspruch 3 oder 4 oder 5, **dadurch gekennzeichnet, dass** die zumindest eine Schablone (1259; 1261) dazu ausgebildet ist, die Stützelemente (1211) des unteren Trennwerkzeugs (1209) in deren Position zu setzen, und/oder dass die zumindest eine Schablone (1259; 1261) dazu ausgebildet ist, Kräfte aufzunehmen und weiterzuleiten, und/oder dass die Stützelemente (1211) des unteren Trennwerkzeuges (1209) als Stützstifte (1211) ausgebildet sind und/oder dass das untere Trennwerkzeug (1209) als Stützstiftmatrix (1209) ausgebildet ist.

7. Vorrichtung nach Anspruch 1 oder 2 oder 3 oder 4 oder 5 oder 6, **dadurch gekennzeichnet, dass** eines der zumindest drei Stützelemente (1202; 1211) als Transportband (1202) ausgebildet ist, und/oder dass die zumindest drei Stützelemente (1202; 1211) zum Abstützen von Nutzen (03) oder Reststücken (04; 05; 06) ausgebildet sind und/oder dass das Positioniermodul (1246) die Stützelemente (1211) des unteren Trennwerkzeuges (1209) positionierend ausgebildet ist und/oder dass das Positioniermodul (1246) zum Positionieren der Stützelemente (1202; 1211) die zumindest eine erste Schablone (1259) und zweite Schablone (1261) aufweist.

8. Vorrichtung nach Anspruch 2 oder nach Anspruch 2 in Verbindung mit Anspruch 3 oder 4 oder 5 oder 6 oder 7, **dadurch gekennzeichnet, dass** in einer Trennposition das zumindest eine untere Nutzentrennmodul (1203) ein Relief mit drei in der vertikalen Richtung (V) unterschiedlich angeordneten Ebenen aufweist, wobei eine erste Ebene und/oder in der vertikalen Richtung (V) unterste Ebene durch eine Stützfläche (1249) zumindest eines als Transportband (1202) ausgebildeten Stützelements (1202) gebildet ist und eine zweite und eine dritte Ebene durch Stützflächen (1248) der Stützelemente (1211) des unteren Trennwerkzeuges (1209), welche in einer ersten aktivierten Position und in einer zweiten aktivierten Position angeordnet sind, gebildet ist.

9. Bearbeitungsmaschine (01), wobei die Bearbeitungsmaschine (01) mindestens ein Formgebungsaggregat (300; 400; 500; 600) aufweist, wobei entlang des Transportweges von Substrat (02) im Anschluss an das mindestens eine Formgebungsaggregat (300; 400; 500; 600) mindestens ein Auslageaggregat (700) angeordnet ist, wobei entlang des Transportweges von Substrat (02) nach dem mindestens einen Auslageaggregat (700) die mindestens eine Vorrichtung zur Nutzentrennung (1200) nach Anspruch 1 oder 2 oder 3 oder 4 oder 5 oder 6 oder 7 oder 8 angeordnet ist.

10. Verfahren zum Nutzentrennen, wobei ein oberes Nutzentrennmodul (1204) und ein unteres Nutzentrennmodul (1203) zum Trennen von Nutzen (03) aufeinander zugeführt werden, wobei das zumindest eine untere Nutzentrennmodul (1203) zumindest drei Stützelemente (1202; 1211) aufweist, wobei die zumindest drei Stützelemente (1202; 1211) in zumindest drei Positionen in vertikaler Richtung (V) positionierbar angeordnet sind, wobei im Trennprozess Trennelemente (1212) des oberen Nutzentrennmoduls (1204) und zumindest zwei Stützelemente (1211) der Stützelemente (1202; 1211) des unteren Nutzentrennmoduls (1203) zusammenwirken, wobei jedes der zumindest zwei Stützelemente (1211) mittels eines Positioniermoduls (1246) und mittels eines Stützmoduls (1245) in zumindest drei Positionen angeordnet werden kann, wobei das Positioniermodul (1246) zum Positionieren der zumindest zwei Stützelemente (1211) der Stützelemente (1202; 1211) zumindest eine obere Schablone (1259) und eine zweite Schablone (1261) aufweist, wobei durch die als untere Schablone (1261) ausgebildete zweite Schablone (1261) eine weitere Ebene erzeugt wird, **dadurch gekennzeichnet, dass** die Schablonen (1259; 1261) Aussparungen, durch welche Stützelemente (1211) der zumindest zwei Stützelemente (1211) passen, in einer Matrix aufweisen und dass in Bereichen ohne Aussparungen Stützelemente (1211) der zumindest zwei Stützelemente (1211) auf der Schablone (1259; 1261) der Schablonen (1259; 1261) aufliegen, dass im Trennvorgang eine Kraft von zumindest einem Teil der zumindest zwei Stützelemente (1211) in die obere druckstabile Schablone (1259) der Schablonen (1259; 1261) des Positioniermoduls (1246) übertragen wird, die eine Dicke von mindestens 1 cm und/oder von maximal 2 Dezimeter aufweist, und dass die zumindest eine obere Schablone (1259) die Kraft in ein Gehäuse leitet.

11. Verfahren nach Anspruch 10, **dadurch gekennzeichnet, dass** das Stützmodul (1245) und das Positioniermodul (1246) unabhängig mittels unterschiedlichen Antrieben (1267; 1266) angetrieben werden können bzw. angetrieben werden, und/oder dass das Stützmodul (1245) und das Positioniermodul (1246) auf einer gemeinsamen Linearführung (1257) verstellt werden.

12. Verfahren nach Anspruch 10 oder 11, **dadurch gekennzeichnet, dass** im unteren Nutzentrennmodul (1203) ein Niederhalter (1264) ein Anheben und/oder Herausziehen der zumindest zwei Stützelemente (1211) der Stützelemente (1202; 1211) verhindert und/oder dass mittels Hülsen (1253) im Stützmodul (1245) ein Eindringen von Reststücken (04; 05; 06) verhindert wird und/oder dass ein Herausziehen der zumindest zwei Stützelemente (1211) der Stützelemente (1202; 1211) mittels eines Schließers (1256) verhindert wird.

13. Verfahren nach Anspruch 10 oder 11 oder 12, **dadurch gekennzeichnet, dass** die zumindest eine Schablone (1259; 1261) die zumindest zwei Stützelemente (1211) der Stützelemente (1202; 1211) in deren Position setzt, und/oder dass die als obere Schablone (1259) ausgebildete Schablone (1259) selektiv Aussparungen aufweist, durch welche Stützelemente (1211) der zumindest zwei Stützelemente (1211) passen, und Stützelemente (1211) der zumindest zwei Stützelemente (1211) der Stützelemente (1202; 1211) in Bereichen der Schablone (1259), die keine Aussparungen besitzen, nach oben verschoben werden.

14. Verfahren nach Anspruch 10 oder 11 oder 12 oder 13, **dadurch gekennzeichnet, dass** die zumindest drei Stützelemente (1202; 1211) Nutzen (03) oder Reststücke (04; 05; 06) abstützen und/oder dass das Positioniermodul (1246) die zumindest zwei Stützelemente (1211) des unteren Trennwerkzeuges (1209) positioniert und/oder dass das Stützmodul (1245) die zumindest zwei Stützelemente (1211) der Stützelemente (1202; 1211) hält und/oder führt und/oder stützt.

15. Verfahren nach Anspruch 10 oder 11 oder 12 oder 13 oder 14, **dadurch gekennzeichnet, dass** in einem Schritt eines Auftragswechsels ein Schließer (1256) geschlossen wird und anschließend zusammen mit in einer Nut (1244) gefassten Stützelementen (1211), die auf der unteren Schablone (1261) auflagen, angehoben wird.

## Claims

1. Device for separating blanks (1200), the device comprising an upper blank separating module (1204) and a lower blank separating module (1203), the at least one lower blank separating module (1203) comprising at least three supporting elements (1202; 1211); the at least three supporting elements (1202; 1211) being arranged so as to be positionable in at least three positions in the vertical direction (V); a positioning module (1246) for positioning at least two supporting elements (1211) of the supporting elements (1202; 1211) comprising at least one first, upper, stencil (1259) and one second stencil (1261); the second stencil (1261) designed as the lower stencil (1261) being designed so as to generate a further plane, **characterized in that** the stencils (1259; 1261) have cut-outs, through which supporting elements (1211) of the at least two supporting elements (1211) fit, in the form of a matrix; **in that** supporting elements (1211) of the at least two supporting elements (1211) rest on the at least one stencil (1259; 1261) of the stencils (1259; 1261) in regions without cut-outs; **in that** at least the upper stencil (1259) of the stencils (1259; 1261) is designed so as to be pressure-resistant and/or inflexible to absorb a force during the separation process and has a thickness of at least 1 cm and/or of no more than 2 decimeters; and **in that** at least the upper stencil (1259) of the stencils (1259; 1261) is designed to transfer the force into a housing.

2. Device according to claim 1, **characterized in that** the at least two supporting elements (1211) of the at least three supporting elements (1202; 1211) are designed as supporting elements (1211) of a lower separating tool (1209).

3. Device according to claim 1 or 2, **characterized in that** a supporting module (1245) for holding and/or guiding and/or supporting the at least two supporting elements (1211) of the supporting elements (1202; 1211) is provided.

4. Device according to claim 3, **characterized in that** the lower blank separating module (1203) comprises at least two drives (1266; 1267) for separately adjusting and/or for independently of one another adjusting the positioning module (1246) and/or the supporting module (1245), and/or **in that** the supporting module (1245) and the positioning module (1246) comprise separate drives (1266; 1267), and/or **in that** a shutter (1256) for preventing the at least two supporting elements (1211) of the at least three supporting elements (1202; 1211) from being pulled out is arranged in the supporting module (1245).

5. Device according to claim 1 or 2 or 3 or 4, **characterized in that** the at least two supporting elements (1211) of the supporting elements (1202; 1211) are surrounded by sleeves for sealing with respect to offcut pieces (04; 05; 06), and/or **in that** the positioning module (1246) comprises a hold-down device (1264) for securing the at least two supporting elements (1211) of the supporting elements (1202; 1211).

6. Device according to claim 2 or according to claim 2 in combination with claim 3 or 4 or 5, **characterized in that** the at least one stencil (1259; 1261) is designed to put the supporting elements (1211) of the lower separating tool (1209) in the position thereof, and/or **in that** the at least one stencil (1259; 1261) is designed to absorb and transfer forces, and/or in that the supporting elements (1211) of the lower separating tool (1209) are designed as supporting pins (1211), and/or **in that** the lower separating tool (1209) is designed as a supporting pin matrix (1209).

7. Device according to claim 1 or 2 or 3 or 4 or 5 or 6, **characterized in that** one of the at least three supporting elements (1202; 1211) is designed as a conveyor belt (1202), and/or **in that** the at least three supporting elements (1202; 1211) are designed to brace blanks (03) or offcut pieces (04; 05; 06), and/or **in that** the positioning module (1246) is designed so as to position the supporting elements (1211) of the lower separating tool (1209), and/or **in that** the positioning module (1246) for positioning the supporting elements (1202; 1211) comprises the at least one first stencil (1259) and second stencil (1261).

8. Device according to claim 2 or according to claim 2 in combination with claim 3 or 4 or 5 or 6 or 7, **characterized in that**, in a separating position, the at least one lower blank separating module (1203) has a relief including three planes which are arranged so as to differ in the vertical direction (V), a first plane and/or bottommost plane in the vertical direction (V) being formed by a supporting surface (1249) of at least one supporting element (1202) designed as a conveyor belt (1202), and a second and a third plane being formed by supporting surfaces (1248) of the supporting elements (1211) of the lower separating tool (1209), which are arranged in a first activated position and in a second activated position.

9. Processing machine (01), the processing machine (01) comprising at least one shaping unit (300; 400; 500; 600); at least one delivery unit (700) being arranged along the transport path of substrate (02) subsequent to the at least one shaping unit (300; 400; 500; 600); and the at least one blank separating device (1200) according to claim 1 or 2 or 3 or 4 or 5 or 6 or 7 or 8 being arranged along the transport path of substrate (02) downstream from the at least one delivery unit (700).

10. Method for separating blanks, an upper blank separating module (1204) and a lower blank separating module (1203) being brought toward one another in order to separate blanks (03); the at least one lower blank separating module (1203) comprising at least three supporting elements (1202; 1211); the at least three supporting elements (1202; 1211) being arranged so as to be positionable in at least three positions in a vertical direction (V); separating elements (1212) of the upper blank separating module (1204) and at least two supporting elements (1211) of the supporting elements (1202; 1211) of the lower blank separating module (1203) cooperating during the separation process; each of the at least two supporting elements (1211) being arrangeable in at least three positions by means of a positioning module (1246) and by means of a supporting module (1245); the positioning module (1246) for positioning the at least two supporting elements (1211) of the supporting elements (1202; 1211) comprising at least one upper stencil (1259) and one second stencil (1261); and a further plane being generated by the second stencil (1261) designed as the lower stencil (1261), **characterized in that** the stencils (1259; 1261) have cut-outs, through which supporting elements (1211) of the at least two supporting elements (1211) fit, in the form of a matrix; and **in that** supporting elements (1211) of the at least two supporting elements (1211) rest on the stencil (1259; 1261) of the stencils (1259; 1261) in regions without cut-outs; **in that**, during the separation process, a force is transmitted from at least some of the at least two supporting elements (1211) into the upper pressure-resistant stencil (1259) of the stencils (1259; 1261) of the positioning module (1246), which has a thickness of at least 1 cm and/or of no more than 2 decimeters; and **in that** the at least one upper stencil (1259) transfers the force into a housing.

11. Method according to claim 10, **characterized in that** the supporting module (1245) and the positioning module (1246) can be independently driven, or are independently driven, by means of different drives (1267; 1266), and/or **in that** the supporting module (1245) and the positioning module (1246) are adjusted on a shared linear guide (1257).

12. Method according to claim 10 or 11, **characterized in that**, in the lower blank separating module (1203), a hold-down device (1264) prevents the at least two supporting elements (1211) of the supporting elements (1202; 1211) from being lifted and/or pulled out, and/or **in that** offcut pieces (04; 05; 06) are prevented from penetrating into the supporting module (1245) by means of sleeves (1253), and/or **in that** the at least two supporting elements (1211) of the supporting elements (1202; 1211) are prevented from being pulled out by means of a shutter (1256).

13. Method according to claim 10 or 11 or 12, **characterized in that** the at least one stencil (1259; 1261) puts the at least two supporting elements (1211) of the supporting elements (1202; 1211) in the position thereof, and/or **in that** the stencil (1259) designed as the upper stencil (1259) selectively has cut-outs, through which supporting elements (1211) of the at least two supporting elements (1211) fit, and supporting elements (1211) of the at least two supporting elements (1211) of the supporting elements (1202; 1211) are shifted upwardly in regions of the stencil (1259) which have no cut-outs.

14. Method according to claim 10 or 11 or 12 or 13, **characterized in that** the at least three supporting elements (1202; 1211) brace blanks (03) or offcut pieces (04; 05; 06), and/or **in that** the positioning module (1246) positions the at least two supporting elements (1211) of the lower separating tool (1209), and/or **in that** the supporting module (1245) holds and/or guides and/or supports the at least two supporting elements (1211) of the supporting elements (1202; 1211).

15. Method according to claim 10 or 11 or 12 or 13 or 14, **characterized in that**, during a job change step, a shutter (1256) is closed and thereafter is lifted together with supporting elements (1211) accommodated in a groove (1244) which were resting on the lower stencil (1261).

## Revendications

1. Dispositif pour la séparation de poses (1200) avec un module de séparation de poses supérieur (1204) et un module de séparation de poses inférieur (1203), dans lequel l'au moins un module de séparation de poses inférieur (1203) présente au moins trois éléments d'appui (1202 ; 1211), dans lequel les au moins trois éléments d'appui (1202 ; 1211) sont disposés de manière à pouvoir être positionnés dans au moins trois positions dans la direction verticale (V), dans lequel un module de positionnement (1246) pour le positionnement d'au moins deux éléments d'appui (1211) des éléments d'appui (1202 ; 1211) présente au moins un premier gabarit supérieur (1259) et un deuxième gabarit (1261), dans lequel le deuxième gabarit (1261) réalisé sous la forme d'un gabarit inférieur (1261) est réalisé de manière à produire un autre plan, **caractérisé en ce que** les gabarits (1259 ; 1261) présentent des évidements, par lesquels passent les éléments d'appui (1211) des au moins deux éléments d'appui (1211), dans une matrice, que dans des zones dépourvues d'évidements les éléments d'appui (1211) des au moins deux éléments d'appui (1211) reposent sur l'au moins un gabarit (1259 ; 1261) du gabarit (1259 ; 1261), qu'au moins le gabarit supérieur (1259) des gabarits (1259 ; 1261) est réalisé de manière stable à la pression et/ou de manière fixe pour recevoir une force dans le processus de séparation et présente une épaisseur d'au moins 1 cm et/ou de maximum 2 décimètres, qu'au moins le gabarit supérieur (1259) des gabarits (1259 ; 1261) est réalisé pour conduire la force dans un boîtier.

2. Dispositif selon la revendication 1, **caractérisé en ce que** les au moins deux éléments d'appui (1211) des au moins trois éléments d'appui (1202 ; 1211) sont réalisés sous la forme d'éléments d'appui (1211) d'un outil de séparation inférieur (1209) .

3. Dispositif selon la revendication 1 ou 2, **caractérisé en ce qu'**un module d'appui (1245) est prévu pour retenir et/ou guider et/ou soutenir les au moins deux éléments d'appui (1211) des éléments d'appui (1202 ; 1211).

4. Dispositif selon la revendication 3, **caractérisé en ce que** le module de séparation de poses inférieur (1203) présente au moins deux entraînements (1266 ; 1267) pour le déplacement séparé et/ou pour le déplacement indépendamment l'un de l'autre du module de positionnement (1246) et/ou du module d'appui (1245), et/ou que le module d'appui (1245) et le module de positionnement (1246) présentent des entraînements (1266 ; 1267) séparés, et/ou qu'un dispositif de fermeture (1256) pour empêcher un retrait des au moins deux éléments d'appui (1211) des au moins trois éléments d'appui (1202 ; 1211) est disposé dans le module d'appui (1245).

5. Dispositif selon la revendication 1 ou 2 ou 3 ou 4, **caractérisé en ce que** les au moins deux éléments d'appui (1211) des éléments d'appui (1202 ; 1211) sont entourés par des manchons pour assurer une étanchéité par rapport aux pièces restantes (04 ; 05 ; 06) et/ou que le module de positionnement (1246) présente un serre-flan (1264) pour retenir les au moins deux éléments d'appui (1211) des éléments d'appui (1202 ; 1211).

6. Dispositif selon la revendication 2 ou selon la revendication 2 en relation avec la revendication 3 ou 4 ou 5, **caractérisé en ce que** l'au moins un gabarit (1259 ; 1261) est réalisé pour mettre les éléments d'appui (1211) de l'outil de séparation inférieur (1209) dans la position de ceux-ci, et/ou que l'au moins un gabarit (1259 ; 1261) est réalisé pour recevoir et pour transférer les forces, et/ou que les éléments d'appui (1211) de l'outil de séparation inférieur (1209) sont réalisés sous la forme de broches d'appui (1211) et/ou que l'outil de séparation inférieur (1209) est réalisé sous la forme d'une matrice de tige d'appui (1209).

7. Dispositif selon la revendication 1 ou 2 ou 3 ou 4 ou 5 ou 6, **caractérisé en ce qu'**un des au moins trois éléments d'appui (1202 ; 1211) est réalisé sous la forme d'une bande de transport (1202), et/ou que les au moins trois éléments d'appui (1202 ; 1211) sont réalisés de manière à soutenir les poses (03) ou pièces résiduelles (04 ; 05 ; 06) et/ou que le module de positionnement (1246) est réalisé de manière à positionner les éléments d'appui (1211) de l'outil de séparation inférieur (1209) et/ou que le module de positionnement (1246) pour positionner les éléments d'appui (1202 ; 1211) présente l'au moins un premier gabarit (1259) et deuxième gabarit (1261).

8. Dispositif selon la revendication 2 ou selon la revendication 2 en relation avec la revendication 3 ou 4 ou 5 ou 6 ou 7, **caractérisé en ce que** dans une position de séparation l'au moins un module de séparation de poses inférieur (1203) présente un relief avec trois plans disposés différemment dans la direction verticale (V), dans lequel un premier plan et/ou plan le plus bas dans la direction verticale (V) est formé par une surface d'appui (1249) d'au moins un élément d'appui (1202) réalisé sous la forme d'une bande de transport (1202) et un deuxième et un troisième plan est formé par les surfaces d'appui (1248) des éléments d'appui (1211) de l'outil de séparation inférieur (1209), lesquels sont disposés dans une première position activée et dans une deuxième position activée.

9. Machine de traitement (01), dans laquelle la machine de traitement (01) présente au moins un groupe de façonnage (300 ; 400 ; 500 ; 600), dans laquelle au moins un groupe de réception de feuilles (700) est disposé le long de la voie de transport d'un substrat (02) à la suite de l'au moins un groupe de façonnage (300 ; 400 ; 500 ; 600), dans lequel l'au moins un dispositif de séparation de poses (1200) selon la revendication 1 ou 2 ou 3 ou 4 ou 5 ou 6 ou 7 ou 8 est disposé le long de la voie de transport du substrat (02) après l'au moins un groupe de réception de feuilles (700).

10. Procédé de séparation de poses, dans lequel un module de séparation de poses supérieur (1204) et un module de séparation de poses inférieur (1203) sont amenés l'un sur l'autre pour séparer les poses (03), dans lequel l'au moins un module de séparation de poses inférieur (1203) présente au moins trois éléments d'appui (1202 ; 1211), dans lequel les au moins trois éléments d'appui (1202 ; 1211) sont disposés de manière à pouvoir être positionnés dans au moins trois positions dans la direction verticale (V), dans lequel dans le processus de séparation les éléments de séparation (1212) du module de séparation de poses supérieur (1204) et au moins deux éléments d'appui (1211) des éléments d'appui (1202 ; 1211) du module de séparation de poses inférieur (1203) coopèrent, dans lequel chacun des au moins deux éléments d'appui (1211) peut être disposé dans au moins trois positions au moyen d'un module de positionnement (1246) et au moyen d'un module d'appui (1245), dans lequel le module de positionnement (1246) pour positionner les au moins deux éléments d'appui (1211) des éléments d'appui (1202 ; 1211) présente au moins un gabarit supérieur (1259) et un deuxième gabarit (1261), dans lequel un autre plan est produit par le deuxième gabarit (1261) réalisé sous la forme d'un gabarit inférieur (1261), **caractérisé en ce que** les gabarits (1259 ; 1261) présentent des évidements, par lesquels passent les éléments d'appui (1211) des au moins deux éléments d'appui (1211), dans une matrice et que dans des zones dépourvues d'évidements les éléments d'appui (1211) des au moins deux éléments d'appui (1211) reposent sur le gabarit (1259 ; 1261) des gabarits (1259 ; 1261), que dans le processus de séparation une force est transmise à partir d'au moins une partie des au moins deux éléments d'appui (1211) dans le gabarit stable à la pression supérieur (1259) des gabarits (1259 ; 1261) du module de positionnement (1246), qui présente une épaisseur d'au moins 1 cm et/ou de maximum 2 décimètres, et que l'au moins un gabarit supérieur (1259) conduit la force dans un boîtier.

11. Procédé selon la revendication 10, **caractérisé en ce que** le module d'appui (1245) et le module de positionnement (1246) peuvent être entraînés ou sont entraînés indépendamment au moyen d'entraînements (1267 ; 1266) différents, et/ou que le module d'appui (1245) et le module de positionnement (1246) sont déplacés sur un guidage linéaire (1257) commun.

12. Procédé selon la revendication 10 ou 11, **caractérisé en ce que** dans le module de séparation de poses inférieur (1203) un serre-flan (1264) empêche un soulèvement et/ou retrait des au moins deux éléments d'appui (1211) des éléments d'appui (1202 ; 1211) et/ou qu'une entrée de pièces résiduelles (04 ; 05 ; 06) est empêchée au moyen de manchons (1253) dans le module d'appui (1245) et/ou qu'un retrait des au moins deux éléments d'appui (1211) des éléments d'appui (1202 ; 1211) est empêché au moyen d'un dispositif de fermeture (1256).

13. Procédé selon la revendication 10 ou 11 ou 12, **caractérisé en ce que** l'au moins un gabarit (1259 ; 1261) place les au moins deux éléments d'appui (1211) des éléments d'appui (1202 ; 1211) dans la position de ceux-ci, et/ou que le gabarit (1259) réalisé sous la forme d'un gabarit supérieur (1259) présente sélectivement des évidements, par lesquels passent les éléments d'appui (1211) des au moins deux éléments d'appui (1211), et les éléments d'appui (1211) des au moins deux éléments d'appui (1211) des éléments d'appui (1202 ; 1211) sont décalés vers le haut dans des zones du gabarit (1259) qui ne possèdent pas d'évidements.

14. Procédé selon la revendication 10 ou 11 ou 12 ou 13, **caractérisé en ce que** les au moins trois éléments d'appui (1202 ; 1211) soutiennent les poses (03) ou pièces résiduelles (04 ; 05 ; 06) et/ou que le module de positionnement (1246) positionne les au moins deux éléments d'appui (1211) de l'outil de séparation inférieur (1209) et/ou que le module d'appui (1245) maintient et/ou guide et/ou soutient les au moins deux éléments d'appui (1211) des éléments d'appui (1202 ; 1211).

15. Procédé selon la revendication 10 ou 11 ou 12 ou 13 ou 14, **caractérisé en ce que** dans une étape d'un changement de commande un dispositif de fermeture (1256) est fermé et est ensuite soulevé conjointement avec des éléments d'appui (1211) insérés dans une rainure (1244), qui reposaient sur le gabarit inférieur (1261).
